# EUROPÄISCHE PATENTSCHRIFT

(11) **EP 2 536 490 B1**
(45) Veröffentlichungstag und Bekanntmachung des Hinweises auf die Patenterteilung: **10.09.2014**
(21) Anmeldenummer: 11710456.2
(22) Anmeldetag: 18.03.2011
(51) Int. Cl.: B01F 9/00, B01F 9/06, B01F 15/00

(54) **MISCHER ZUM EINSETZEN IN EINEN ROTOR EINER ZENTRIFUGE**
MIXER FOR INSERTION INTO A ROTOR OF A CENTRIFUGE
MÉLANGEUR À INSÉRER DANS UN ROTOR D'UNE CENTRIFUGEUSE

(30) Priorität: 24.03.2010 DE 102010003224
(43) Veröffentlichungstag der Anmeldung: 26.12.2012
(73) Patentinhaber: Hahn-Schickard-Gesellschaft für angewandte Forschung e.V., 78052 Villingen-Schwenningen (DE)
(72) Erfinder: PAUST, Nils, 79100 Freiburg (DE); VON STETTEN, Felix, 79112 Freiburg-Tiengen (DE)
(74) Vertreter: Stöckeler, Ferdinand
(86) Internationale Anmeldenummer: PCT/EP2011/054115
(87) Internationale Veröffentlichungsnummer: WO 2011/117148

(56) Entgegenhaltungen:
- DE-A1- 19 838 540
- DE-C- 524 254
- DE-T2- 3 687 588
- US-A- 3 905 528
- US-A1- 2002 015 355

## Beschreibung

### Hintergrund der Erfindung

Ausführungsbeispiele der vorliegenden Erfindung betreffen einen Mischer zum Einsetzen in einen Rotor einer Zentrifuge, beispielsweise einer Standardlaborzentrifuge.

Die Durchführung (bio-)chemischer Prozesse erfordert die Handhabung von Flüssigkeiten. Ein wichtiger Prozessschritt hierbei ist ein Mischen verschiedener Flüssigkeiten beispielsweise in einem Reaktionsgefäß. Ein Mischvorgang kann dabei beispielsweise in einem Reaktionsgefäß, welches in eine Zentrifuge eingebracht wird, erfolgen. So können beispielsweise zwei verschiedene Flüssigkeiten in ein Reaktionsgefäß, wie beispielsweise ein Glasröhrchen oder ein Kunststoffröhrchen gegeben werden. Dieses wird dann zum Vermischen der beiden Flüssigkeiten in eine Zentrifuge gegeben und zentrifugiert. Ein Nachteil der Nutzung solcher Standardreaktionsgefäße zum Vermischen von Flüssigkeiten ist, dass aufgrund der Trägheit von Standardzentrifugen ein Mischvorgang, insbesondere bei Flüssigkeiten verschiedener Dichte nicht oder zumindest nicht vollständig erfolgt.

Die DE 524 254 C offenbart eine Mischvorrichtung für Gummi-Rohmassen, die einen zylindrischen drehbaren Behälter, der eine Charge Rohkautschuk nebst Beimengungen (Mineralien, Chemikalien) aufnimmt und einen hin und her gehenden, siebbodenartig ausgebildeten Kolben enthält.

Die DE 36 87 588 T2 zeigt ein röhrenförmiges Gefäß mit zwei zueinander ausgerichteten Abschnitten die durch eine Öffnung miteinander in Verbindung stehen. Die Öffnung dient dazu, dass eine Vermischung zweier in das Gefäß gegebenen Flüssigkeiten verhindert wird. Weiterhin gewährleistet die Öffnung, dass beim Dekantieren aus dem unteren Abschnitt keine Klumpen entweichen, so dass eine Rückvermischung verhindert wird.

Die US 3 905 528 A zeigt ein Behältnis mit einem inneren Container und einem äußeren Container sowie einer Röhre. Die Röhre ist mit dem äußeren Container fest verbunden. Der innere Container weist Öffnungen auf, durch die die Röhre geührt ist, wenn der innere Container in den äußeren Container eingesetzt ist. Das Gehäuse dient dazu, mehrere Flüssigkeiten voneinander zu trennen.

### Zusammenfassung der Erfindung

Es ist eine Aufgabe der vorliegenden Erfindung, ein Konzept zu schaffen, welches eine verbesserte Vermischung von Flüssigkeiten, insbesondere in (bio-)chemischen Prozessen ermöglicht.

Diese Aufgabe wird gelöst durch einen Mischer gemäß Anspruch 1.

Ausführungsbeispiele der vorliegenden Erfindung schaffen einen Mischer zum Einsetzen in einen Rotor einer Zentrifuge. Der Mischer weist dabei eine Mischwanne und eine Hinderniseinrichtung mit mindestens einem Hindernis, welches ausgebildet ist, um eine Strömung einer, in der Mischwanne befindlichen, Flüssigkeit zu beeinflussen, auf. Ansprechend auf eine Rotation des Rotors, und bei einer bestimmungsgemäßen Aufnahme des Mischers in einer Halterung (beispielsweise in einem Schwenkbecherhalter) des Rotors ist ein Abstand zwischen zumindest einem Wandabschnitt der Mischwanne und der Hinderniseinrichtung variabel. Die in der Mischwanne befindliche Flüssigkeit umströmt dabei das Hindernis der Hinderniseinrichtung.

Es ist ein Kerngedanke der vorliegenden Erfindung, dass ein verbessertes Konzept zum Vermischen von Flüssigkeiten geschaffen werden kann, wenn ein Reaktionsgefäß einen Mischer aufweist, welcher basierend auf einer durch einen Rotor erzeugten Zentrifugalkraft bewegliche Elemente aufweist, welche eine Vermischung der Flüssigkeiten in dem Reaktionsgefäß ermöglichen. Es wurde erkannt, dass durch ein Umströmen eines Hindernisses innerhalb dem Reaktionsgefäß eine Mischwirkung der Flüssigkeiten erzielt werden kann. Durch die Umströmung des Hindernisses wird eine Umlenkung der Flüssigkeiten erzeugt, dabei entsteht eine große Kontaktfläche zwischen den Flüssigkeiten oder Substanzen, so dass diese beiden sich miteinander vermischen können.

Ausführungsbeispiele der vorliegenden Erfindung ermöglichen damit eine Vermischung von Flüssigkeiten basierend auf einer Rotation des Rotors und damit auf einer durch den Rotor erzeugten Zentrifugalkraft.

Gemäß einigen Ausführungsbeispielen kann sich der Abstand zwischen dem Wandabschnitt der Mischwanne und der Hinderniseinrichtung in Abhängigkeit von einer Winkelgeschwindigkeit des Rotors der Zentrifuge verändern. Mit anderen Worten ermöglichen Ausführungsbeispiele der vorliegenden Erfindung ein Vermischen von Flüssigkeiten basierend auf der Winkelgeschwindigkeit des Rotors, wobei durch ein Verändern der Winkelgeschwindigkeit des Rotors eine oder mehrere Flüssigkeiten das mindestens eine Hindernis mehrfach umströmen kann/können, um dabei eine Mischwirkung zu erzielen.

Gemäß einigen Ausführungsbeispielen der vorliegenden Erfindung kann ein Mischer ein Rückstellmittel aufweisen. Das Rückstellmittel ist dabei ausgebildet, um eine in entgegengesetzter Richtung zu zumindest einer Komponente, einer durch die Rotation des Rotors erzeugten Zentrifugalkraft, wirkende Rückstellkraft zu erzeugen. Bei einer Aufnahme des Mischers in einem Rotor einer Ausschwingzentrifuge und bei einem maximalen Ausschwingen des Mischers wirkt die Rückstellkraft der Zentrifugalkraft direkt entgegen. Bei Aufnahme des Mischers in einem Rotor einer Festwinkelzentrifuge, wirkt die Rückstellkraft einer Komponente der Zentrifugalkraft entgegen, deren Betrag von der Winkelgeschwindigkeit des Rotors und von dem Winkel der Halterung des Rotors bezüglich der Rotationsachse des Rotors abhängt. Das Rückstellmittel ist so ausgebildet, dass in einer ersten Phase, bei einer ersten Winkelgeschwindigkeit des Rotors ein erster Betrag der in entgegengesetzter Richtung zu der Rückstellkraft wirkenden Komponente der Zentrifugalkraft größer ist als ein Betrag der Rückstellkraft. In einer zweiten Phase, bei einer zweiten Winkelgeschwindigkeit des Rotors ist ein zweiter Betrag der in entgegengesetzter Richtung zu der Rückstellkraft wirkenden Komponente der Zentrifugalkraft kleiner als der Betrag der Rückstellkraft. Mit anderen Worten kann der Betrag der durch das Rückstellmittel erzeugten Rückstellkraft unabhängig von der Winkelgeschwindigkeit des Rotors sein. In der ersten Phase ist ein erster Abstand des Wandabschnitts der Mischwanne zu der Hinderniseinrichtung größer als ein zweiter Abstand des Wandabschnitts der Mischwanne zu der Hinderniseinrichtung in der zweiten Phase. Eine in dem Mischer befindliche Flüssigkeit oder zumindest ein Teil der Flüssigkeit umströmt dabei in der ersten Phase in einer ersten Richtung das mindestens eine Hindernis der Hinderniseinrichtung. In der zweiten Phase umströmt die in dem Mischer befindliche Flüssigkeit oder zumindest ein Teil der in dem Mischer befindlichen Flüssigkeit in einer, der ersten Richtung entgegengesetzten zweiten, Richtung das mindestens eine Hindernis der Hinderniseinrichtung. Durch das mehrfache Umströmen der Flüssigkeit des Hindernisses entsteht eine Mischwirkung der sich in dem Mischer befindlichen Flüssigkeit oder des sich in dem Mischer befindlichen Flüssigkeitsgemischs. Ausführungsbeispiele der vorliegenden Erfindung ermöglichen damit eine Vermischung von verschiedenen Flüssigkeiten basierend auf einer Winkelgeschwindigkeit des Rotors einer Zentrifuge.

Gemäß einigen Ausführungsbeispielen kann das Rückstellmittel als eine Feder gebildet sein.

Gemäß einigen weiteren Ausführungsbeispielen kann der Wandabschnitt der Hinderniseinrichtung eine elastische Membran sein und die elastische Membran kann das Rückstellmittel selbst bilden. Die elastische Membran kann dabei quasi als Pumpe wirken, in der ersten Phase wird die elastische Membran dabei basierend auf der Zentrifugalkraft radial nach außen (von einer Rotationsachse des Rotors weg) gedehnt und in der zweiten Phase zieht sich die elastische Membran basierend auf der durch sie erzeugten Rückstellkraft radial nach innen (zu der Rotationsachse des Rotors hin) und presst damit die Flüssigkeit an dem mindestens einen Hindernis der Hinderniseinrichtung vorbei.

Gemäß einigen weiteren Ausführungsbeispielen, in denen das Rückstellmittel als Feder ausgebildet ist, kann die Mischwanne beweglich in dem Mischer beispielsweise bezüglich eines Gehäuses des Mischers gelagert sein, wobei sich in der ersten Phase die Mischwanne radial nach außen bewegt und sich in der zweiten Phase basierend auf der durch die Feder erzeugten Rückstellkraft radial nach innen bewegt, um die Flüssigkeit an dem mindestens einen Hindernis der Hinderniseinrichtung vorbeizupressen. Die Flüssigkeit bewegt sich dabei in der ersten Phase von einem ersten Ort radial weiter innen zu einem zweiten Ort radial weiter außen. In der zweiten Phase bewegt sich die Flüssigkeit von dem zweiten Ort radial weiter außen zu dem ersten Ort radial weiter innen.

Gemäß einigen weiteren Ausführungsbeispielen, bei der das Rückstellmittel durch eine Feder gebildet wird, kann die Mischwanne fest in dem Mischer arretiert sein beispielsweise an einem Gehäuse des Mischers. Die Hinderniseinrichtung kann dabei beweglich in der Mischwanne angeordnet sein. Die Feder kann dabei beispielsweise zwischen dem Wandabschnitt der Mischwanne und der Hinderniseinrichtung angeordnet sein. In der ersten Phase bewegt sich die Hinderniseinrichtung, basierend auf der Zentrifugalkraft, radial nach außen (quasi durch die in der Mischwanne befindliche Flüssigkeit hindurch) und in der zweiten Phase bewegt sich die Hinderniseinrichtung, basierend auf der durch die Feder erzeugten Rückstellkraft, radial nach innen.

Ausführungsbeispiele der vorliegenden Erfindung werden im Folgenden detailliert anhand der beiliegenden Figuren beschrieben. Es zeigen:
- Fig. 1: eine schematische Darstellung eines Mischers gemäß einem Ausführungsbeispiel der vorliegenden Erfindung;
- Fig. 2a und 2b: schematische Darstellungen von Ausführungsbeispielen gemäß der vorliegenden Erfindung;
- Fig. 3a und 3b: schematische Darstellungen von weiteren Ausführungsbeispielen der vorliegenden Erfindung;
- Fig. 4: eine schematische Darstellung eines weiteren Ausführungsbeispiels der vorliegenden Erfindung;
- Fig. 5: eine schematische Darstellung eines weiteren Ausführungsbeispiels der vorliegenden Erfindung;
- Fig. 6: eine schematische Darstellung einer Vorrichtung zur Aufnahme in einem Rotor einer Zentrifuge mit einem Mischer gemäß einem Ausführungsbeispiel der vorliegenden Erfindung; und
- Fig. 7a bis 7d: eine schematische Darstellung der einzelnen Komponenten der Vorrichtung aus Fig. 6.

### Detaillierte Beschreibung von Ausführungsbeispielen

Bevor im Folgenden die vorliegende Erfindung anhand der Figuren näher erläutert wird, wird darauf hingewiesen, dass die gleichen Elemente oder funktionell gleichen Elemente in den Figuren mit den gleichen Bezugszeichen versehen sind und dass eine wiederholte Beschreibung dieser Elemente weggelassen wird. Eine Beschreibung von Elementen mit gleichen Bezugszeichen ist daher gegenseitig austauschbar und/oder in den verschiedenen Ausführungsbeispielen aufeinander anwendbar.

Fig. 1 zeigt eine schematische Darstellung eines Mischers 10 gemäß einem Ausführungsbeispiel der vorliegenden Erfindung. Der Mischer 10 zum Einsetzen in einen Rotor einer Zentrifuge weist eine Mischwanne 11 und eine Hinderniseinrichtung 12 mit einem ersten Hindernis 9a und einem zweiten Hindernis 9b auf. Zwischen dem ersten Hindernis 9a und dem zweiten Hindernis 9b weist der Wischer Mischer 10 eine Durchgangsöffnung 13 auf.

Die beiden Hindernisse 9a und 9b sind ausgebildet, um eine Strömung einer, in der Mischwanne 11 befindlichen, Flüssigkeit 15 beeinflussen. Gemäß weiteren Ausführungsbeispielen kann eine Hinderniseinrichtung auch nur ein Hindernis oder eine Mehrzahl von Hindernissen aufweisen. Ein Hindernis kann beispielsweise ein Poller, ein Teil eines Rechens (beispielsweise ein Zacken eines Rechens), eine Umrandung oder Berandung einer Durchgangsöffnung (wie dies beispielhaft in Fig. 1 gezeigt ist) oder ähnliches sein.

Ein Abstand L₁ zwischen einem Wandabschnitt 14 der Mischwanne 11 und der Hinderniseinrichtung 12 ist, ansprechend auf eine Rotation des Rotors und bei einer bestimmungsgemäßen Aufnahme des Mischers 10 in einer Halterung des Rotors variabel, so dass die in der Mischwanne 11 befindliche Flüssigkeit 15 die Hindernisse 9a und 9b der Hinderniseinrichtung 12 umströmt. Die Flüssigkeit 15 strömt dabei durch die Durchgangsöffnung 13 der Hinderniseinrichtung 12 hindurch.

Der Abstand L₁ zwischen dem Wandabschnitt 14 der Mischwanne 11 und der Hinderniseinrichtung 12 kann dabei abhängig von der Winkelgeschwindigkeit des Rotors der Zentrifuge sein. Ein Mischen der in der Mischwanne 11 befindlichen Flüssigkeit 15 kann also durch ein Verändern der Winkelgeschwindigkeit des Rotors erzeugt werden, wobei die Flüssigkeit 15 dabei mehrfach durch die mindestens eine Durchgangsöffnung 13 der Hinderniseinrichtung 12 hindurch strömt (jeweils in entgegensetzer Richtung) und dabei mehrfach die Hindernisse 9a,9b der Hinderniseinrichtung 12 umfließt. Durch das Hindurch strömen der Flüssigkeit 15 durch die Durchgangsöffnung 13 (und das damit verbundende Umströmen der Hindernisse 9a, 9b der Hinderniseinrichtung 12) wird eine Mischwirkung in der Flüssigkeit 15 erzielt.

Gemäß einigen Ausführungsbeispielen kann wie in Fig. 1 gezeigt der Wandabschnitt 14 der Mischwanne 11 einen Boden des Mischers 10 bilden und kann dabei bei einer Rotation des Mischers in dem Rotor der Zentrifuge radial weiter außen als die Hinderniseinrichtung 12 angeordnet sein.

Gemäß einigen Ausführungsbeispielen kann, wie in Fig. 1 gezeigt, die Hinderniseinrichtung 12 in der Mischwanne 11 angeordnet sein. Die Hinderniseinrichtung 12 kann dabei beweglich in der Mischwanne 11 angeordnet sein oder in der Mischwanne 11 (beispielsweise an einem Rand der Mischwanne 11) arretiert sein.

Gemäß einigen Ausführungsbeispielen kann die Hinderniseinrichtung 12 mechanisch mit der Mischwanne 11 gekoppelt sein.

Fig. 2a zeigt zwei Mischer gemäß Ausführungsbeispielen der vorliegenden Erfindung.

Ein in Fig. 2a oben gezeigter Mischer 20 weist, wie der in Fig. 1 gezeigte Mischer 10 eine Mischwanne 11 mit einem Wandabschnitt 14 und eine Hinderniseinrichtung 12 auf. Der in Fig. 2a oben gezeigte Mischer 20 unterscheidet sich von dem in Fig. 1 gezeigten Mischer 10 dadurch, dass die Hinderniseinrichtung 12 eine Mehrzahl von Durchgangsöffnungen 13 (in Fig. 2a oben sind fünf Durchgangsöffnungen 13 gezeigt) und damit eine Mehrzahl von Hindernissen 9 aufweist. Die in Fig. 2a oben gezeigte schematische Darstellung des Mischers 20 kann beispielsweise eine Schnittansicht des Mischers 20 sein. Die Hinderniseinrichtung 12 kann daher noch weitere, hier nicht gezeigte Durchgangsöffnungen 13 und Hindernisse 9 aufweisen. Die Hindernisse 9 können dabei so ausgebildet sein, dass die Durchgangsöffnungen 13 beispielsweise in Form von Löchern oder Streifen ausgebildet sind. Ferner weist der Mischer 20 ein Gehäuse 17 auf, an welchem die Hinderniseinrichtung 12 angeordnet ist. Die Mischwanne 11 ist beweglich in dem Gehäuse 17 auf einer Feder 16, welche ein Rückstellmittel bildet, gelagert. Die Feder 16 kann beispielsweise zwischen dem Wandabschnitt 14 der Mischwanne 11 und einem Boden (hier nicht gezeigt) des Gehäuses 17 angeordnet sein. Der variable Abstand zwischen dem Wandabschnitt 14, welcher beispielsweise ein Boden der Mischwanne 11 sein kann, und der Hinderniseinrichtung 12 wird bei dem in Fig. 2a oben gezeigten Mischer 20 dadurch realisiert, dass bei einer Rotation des Mischers 20 um eine Rotationsachse 140 des Rotors der Zentrifuge eine, durch die Rotation erzeugte, Zentrifugalkraft F_{z} entgegengesetzt zu einer durch die Feder 16 erzeugten Rückstellkraft Fᵣ wirkt. Ist die durch die Rotation des Rotors erzeugte Zentrifugalkraft F_{z} größer als die durch die Feder 16 erzeugte Rückstellmittel Fᵣ, so bewegt sich die Mischwanne 11 radial nach außen und entfernt sich damit von der Hinderniseinrichtung 12, womit sich der Abstand L₁ zwischen dem Wandabschnitt 14 und der Hinderniseinrichtung 12 vergrößert. Eine in der Mischwanne 11 befindliche Flüssigkeit 15 wird dabei aufgrund der Zentrifugalkraft durch die Durchgangsöffnungen 13 der Hinderniseinrichtung 12 hindurchgepresst oder strömt durch diese hindurch. Durch die Umströmung der Hindernisse 9 der Hinderniseinrichtung 12, also der Umrandungen der Durchgangsöffnungen 13 wird eine Durchmischung der Flüssigkeit 15 realisiert. Die Flüssigkeit 15 strömt damit von einem radial inneren Ort (von einem Ort mit einem geringeren Abstand zu der Rotationsachse 150 des Rotors) zu einem radial äußeren Ort (mit einem größeren Abstand zu der Rotationsachse 140). Die Phase, in welcher die Zentrifugalkraft F_{z} größer als die Rückstellkraft Fᵣ ist, kann als eine erste Phase des Mischers 20 bezeichnet werden.

Ist die Zentrifugalkraft F_{z} kleiner als die Rückstellkraft Fᵣ (beispielsweise bei einer geringeren Winkelgeschwindigkeit des Rotors als in der ersten Phase), so bewegt sich die Mischwanne 11 zu der Hinderniseinrichtung 12 hin, und damit verkleinert sich der Abstand L₁ zwischen der Hinderniseinrichtung 12 und dem Wandabschnitt 14 der Mischwanne 11. Die sich in der Mischwanne 11 befindliche Flüssigkeit 15 wird dabei wieder durch die Durchgangsöffnungen 13 der Hinderniseinrichtung 12 hindurchgepresst, wodurch eine weitere Durchmischung aufgrund der Umströmung der Hindernisse 9 (der Berandung der Durchgangsöffnungen 13) der Hinderniseinrichtung 12 erfolgt. Eine Phase, in welcher die Rückstellkraft Fᵣ größer ist als die Zentrifugalkraft F_{z}, kann auch als eine zweite Phase des Mischers 20 bezeichnet werden.

Dieses Auf- und Absinken bzw. Bewegen der Mischwanne 11 von einem radialen inneren Ort zu einem radialen äußeren Ort, kann während eines Mischvorgangs mehrfach ausgeführt werden, beispielsweise basierend auf einer wechselnden Drehfrequenz des Rotors der Zentrifuge. Mit anderen Worten kann durch die wechselnde Drehfrequenz der Zentrifuge die Umströmung der Hinderniseinrichtung 12 (der Hindernisse 9) und damit die Durchströmung der Flüssigkeit 15 durch die Durchgangslöcher 13 der Hinderniseinrichtung 12 kontrolliert werden.

Mit anderen Worten bewegt sich ein flexibles Bauteil (die Mischwanne 11) gegenüber einem festen Bauteil (der Hinderniseinrichtung 12). Dadurch wird eine Flüssigkeit (die Flüssigkeit 15) gezwungen, das feste Bauteil (die Hinderniseinrichtung 12 mit den Hindernissen 9 und mit den Durchgangsöffnungen 13) zu umströmen. In dem in Fig. 2a oben gezeigten Ausführungsbeispiel ist das flexible Bauteil durch eine auf der Feder 16 gelagerten Mischwanne 11 realisiert worden. Unter Rotation der Zentrifuge (des Rotors der Zentrifuge) bewirkt die Zentrifugalkraft eine Auslenkung des flexiblen Bauteils (der Mischwanne 11) von einem radial weiter innen gelegenen Ort zu einem radial weiter außen gelegenen Ort. Bei Auslenkung entsteht an dem beweglichen Element (der Mischwanne 11) eine Kraft (die durch die Feder erzeugte Rückstellkraft Fᵣ), die der Zentrifugalkraft F_{z} entgegenwirkt.

Ein erster Pfeil 18 in Fig. 2a oben zeigt eine Richtung der Zentrifugalkraft Fz und einen Betrag der Zentrifugalkraft F_{z} an. Ein zweiter Pfeil 19 gibt eine Richtung der durch die Feder 16 erzeugten Rückstellkraft Fᵣ und einen Betrag der Rückstellkraft Fᵣ an. Eine Länge der Pfeile 18, 19 repräsentiert dabei eine Größe des Betrages der jeweiligen Kraft. Aus der Länge der beiden Pfeile 18 und 19 in Fig. 2a oben wird damit ersichtlich, dass ein Betrag der Rückstellkraft Fᵣ größer ist als ein Betrag der Zentrifugalkraft F_{z}. Der Mischer 20 befindet sich damit in der in Fig. 2a gezeigten schematischen Darstellung des Mischers 20 in der bereits oben beschriebenen zweiten Phase.

Fig. 2a unten zeigt einen Mischer 21 gemäß einem weiteren Ausführungsbeispiel der vorliegenden Erfindung. Der Mischer 21 unterscheidet sich von dem in Fig. 2a oben gezeigten Mischer 20 dadurch, dass ein Wandabschnitt 14', dessen Abstand L₁ zu einer Hinderniseinrichtung 12' variabel ist, schräg ist. Mit anderen Worten ist ein Abstand L₂ zwischen der Rotationsachse 140 des Rotors der Zentrifuge und dem Wandabschnitt 14', bei einer gegebenen Winkelgeschwindigkeit des Rotors, entlang einer Ausbreitungsrichtung des Wandabschnitts 14', beispielsweise von einem rechten Rand der Mischwanne 11 zu einem linken Rand der Mischwanne 11, variabel. So kann der Abstand L₂ von dem Wandabschnitt 14' zu der Rotationsachse 140 des Rotors an dem rechten Rand der Mischwanne 11 größer sein, als an dem linken Rand der Mischwanne 11. Eine Ausgestaltung des Wandabschnitts 14', wie in Fig. 2a gezeigt, kann insbesondere zu einer besseren Durchmischung von Flüssigkeiten unterschiedlicher Dichte führen.

Ferner ist bei dem in Fig. 2a unten gezeigten Mischer 21 auch die Hinderniseinrichtung 12' schräg in dem Mischer 21 angeordnet. Das heißt, ein Abstand L₃ von einer ersten Durchgangsöffnung 13a zu der Rotationsachse 140 des Rotors der Zentrifuge ist unterschiedlich (in dem in Fig. 2a gezeigten Ausführungsbeispiel größer) als ein Abstand L₄ einer zweiten Durchgangsöffnung 13b zu der Rotationsachse 140 des Rotors. Mit anderen Worten, ist ein erster Abstand eines ersten Hindernisses 9a zu der Rotationsachse 140 des Rotors verschieden zu einem zweiten Abstand eines zweiten Hindernisses 9b zu der Rotationsachse 140 des Rotors. Die Hinderniseinrichtung 12' kann in einer Ausbreitungsrichtung beispielsweise von einer rechten Seite der Hinderniseinrichtung 12' zu einer linken Seite der Hinderniseinrichtung 12' parallel zu dem Wandabschnitt 14' der Mischwanne 11 verlaufen. Ferner weisen die Durchgangsöffnungen 13 unterschiedliche Querschnitte, also beispielsweise Öffnungsdurchmesser auf. So kann beispielsweise ein Öffnungsquerschnitt der ersten Durchgangsöffnung 13a kleiner als ein Öffnungsquerschnitt der zweiten Durchgangsöffnung 13b sein. Ein erster Abstand zwischen zwei Hindernissen der Hinderniseinrichtung 12' ist damit verschieden zu einem zweiten Abstand zwischen zwei weiteren Hindernissen der Hinderniseinrichtung 12'. Mit anderen Worten gesagt, kann durch ein definiertes Design des Hindernisses (der Hinderniseinrichtung 12' mit den Durchgangsöffnungen 13), z.B. durch eine schräge Lochplatte (die schräge Hinderniseinrichtung 12') mit unterschiedlichen Durchmessern der Löcher (der Durchgangsöffnungen 13) oder unterschiedlichen Abständen zwischen den Hindernissen 9 der Hinderniseinrichtung 12' eine Durchmischung von Flüssigkeiten unterschiedlicher Dichte realisiert werden.

Gemäß weiteren Ausführungsbeispielen kann ein Mischer gemäß einem Ausführungsbeispiel der vorliegenden Erfindung auch nur einen schrägen Wandabschnitt 14' oder eine schräge Hinderniseinrichtung 12' oder unterschiedliche Abstände der Hindernisse 9 zueinander (und damit unterschiedliche Querschnitte der Durchgangsöffnungen 13), oder eine Kombination dieser drei aufweisen. Bei verschiedenen Ausführungsbeispielen kann ein Design der Hinderniseinrichtung sowie deren Hindernisse und/oder Durchgangsöffnungen und der Mischwanne in Abhängigkeit von einem (bio)-chemischen Prozess, der mit dem Mischer durchgeführt werden soll, erfolgen.

Fig. 2b oben zeigt den Mischer 20 aus Fig. 2a oben. Während sich in Fig. 2a oben der Mischer 20 in einer zweiten Phase, beispielsweise einer Phase niedriger Winkelgeschwindigkeit befindet, so befindet sich der Mischer 20 in Fig. 2b oben in einer ersten Phase, beispielsweise einer Phase hoher Winkelgeschwindigkeit des Rotors. Aus der Länge des Pfeils 18 wird ersichtlich, dass ein Betrag der Zentrifugalkraft F_{z} in Fig. 2b oben (also bei der ersten Phase) größer ist als der Betrag der Zentrifugalkraft F_{z} in Fig. 2a oben (bei der zweiten Phase). Insbesondere wird ersichtlich, dass der Betrag der Zentrifugalkraft F_{z} in Fig. 2b oben größer als der Betrag der Rückstellkraft Fᵣ ist. Eine Federkonstante der Feder 16 ist dabei unabhängig von der Winkelgeschwindigkeit des Rotors.

Da die Zentrifugalkraft F_{z} größer als die Rückstellkraft Fᵣ ist, befindet sich in Fig. 2b oben die Mischwanne 11 und damit der Mischwannenabschnitt 14 radial weiter außen als dies in Fig. 2a oben der Fall war. Mit anderen Worten ist der Abstand L₁ zwischen dem Wandabschnitt 14 der Mischwanne 11 und der Hinderniseinrichtung 12 in Fig. 2b oben bei der zweiten Phase größer als in Fig. 2a oben bei der ersten Phase. Die größere Zentrifugalkraft F_{z} bei der zweiten Phase kann dabei durch eine höhere Winkelgeschwindigkeit des Rotors gegenüber der ersten Phase erreicht werden. Durch die erhöhte Zentrifugalkraft bewegt sich, wie bereits erwähnt die Mischwanne 11 zu einem radial weiter außen gelegenen Ort und mit ihr die Flüssigkeit 15, welche dabei durch die Durchgangsöffnungen 13 der Hinderniseinrichtung 12 hindurch strömt und die Hindernisse der Hinderniseinrichtung 12 umströmt. Die Feder 16 wird dabei gestaucht.

Obwohl in dem in Fig. 2b oben gezeigten Ausführungsbeispiel die Hinderniseinrichtung 12 vollständig aus der Mischwanne 11 ausgefahren ist und nicht mehr in Kontakt mit der Flüssigkeit 15 ist, so kann gemäß weiteren Ausführungsbeispielen die Mischwanne 11 so ausgebildet sein, dass auch bei einer maximalen Auslenkung der Mischwanne 11 gegenüber der Hinderniseinrichtung 12 die Hinderniseinrichtung 12 nicht aus der Mischwanne 11 ausgefahren ist.

Fig. 2b unten zeigt analog zu Fig. 2b oben den Mischer 21 in einer ersten Phase, in welcher ein Betrag der durch die Rotation des Rotors erzeugten Zentrifugalkraft F_{z} größer als der Betrag der durch die Feder 16 erzeugten Rückstellkraft Fᵣ ist. Der Abstand L₁ zwischen dem Wandabschnitt 14' und der Hinderniseinrichtung 12' ist auch in Fig. 2b unten größer als der Abstand L₁ zwischen dem Wandabschnitt 14' und der Hinderniseinrichtung 12' in Fig. 2a unten. Die Feder 16 ist dabei auch hier gestaucht.

Der Mischer 21 unterscheidet sich daher in seiner Funktion nicht von dem Mischer 20. Jedoch kann, wie bereits im Vorhergehenden beschrieben, der Mischer 21 insbesondere zur Mischung von Flüssigkeiten verschiedener Dichten eingesetzt werden.

Fig. 3 oben zeigt einen Mischer 30 zum Einsetzen in einen Rotor einer Zentrifuge gemäß einem Ausführungsbeispiel der vorliegenden Erfindung. Der Mischer 30 unterscheidet sich von dem in den Figuren 2a und 2b gezeigten Mischer 20 dadurch, dass der Wandabschnitt der Mischwanne 11, dessen Abstand variabel zu der Hinderniseinrichtung 12 ist, als eine elastische Membran 22 gebildet ist. Die elastische Membran 22 bildet damit auch das Rückstellmittel. Der Mischer 30 weist daher keine Feder 16 auf, um die Rückstellkraft entgegen der Zentrifugalkraft zu erzeugen. Die Hinderniseinrichtung 12 kann dabei an einem nicht elastischen Teil der Mischwanne 11 oder an dem Gehäuse 17 (wie dies in Fig. 3 oben gezeigt ist) angeordnet sein. Die elastische Membran 22 kann sich, basierend auf der durch die Rotation des Rotors um die Rotationsachse 140 erzeugten Zentrifugalkraft, radial nach außen dehnen, so dass sich der Abstand der elastischen Membran 22 zu der Hinderniseinrichtung 12 verändert. Fig. 3 oben zeigt mit einer gepunkteten Linie die elastische Membran 22 in einem ersten Zustand bei einer niedrigen Winkelgeschwindigkeit. Des Weiteren zeigt Fig. 3 oben mit einer gestrichelten Linie die elastische Membran 22 in einem zweiten Zustand, bei einer gegenüber dem ersten Zustand höheren Winkelgeschwindigkeit des Rotors. Ferner zeigt Fig. 3 oben mit einer durchgezogenen Linie die elastische Membran 22 in einem dritten Zustand bei einer noch höheren Winkelgeschwindigkeit des

Rotors, als in dem zweiten Zustand. Des Weiteren ist mit einer gepunkteten Linie, einer gestrichelten Linie und einer durchgezogenen Linie ein Flüssigkeitsstand einer Flüssigkeit 15, welche sich in der Mischwanne 11 befindet, in Abhängigkeit von der Ausdehnung der elastischen Membran 22 und damit in Abhängigkeit von der Winkelgeschwindigkeit des Rotors, dargestellt. Ein gepunkteter Pfeil 18a gibt dabei einen Betrag der Zentrifugalkraft F_{z} bei der Winkelgeschwindigkeit in dem ersten Zustand an, ein gestrichelter Pfeil 18b gibt dabei einen Betrag der Zentrifugalkraft F_{z} bei der Winkelgeschwindigkeit des Rotors in dem zweiten Zustand an und ein durchgezogener Pfeil 18c gibt dabei einen Betrag der Zentrifugalkraft F_{z} bei der Winkelgeschwindigkeit in dem dritten Zustand an. Aus Fig. 3 oben wird ersichtlich, dass in dem ersten Zustand der Betrag der Zentrifugalkraft F_{z} kleiner ist als ein Betrag der Rückstellkraft Fᵣ (dargestellt durch einen Pfeil 19) ist.

In dem zweiten Zustand (mit einer gestrichelten Linie dargestellt) ist der Betrag der Zentrifugalkraft F_{z} größer als der Betrag der Rückstellkraft Fᵣ in dem ersten Zustand, wodurch sich die elastische Membran 22 von der Hinderniseinrichtung 12 hinweg dehnt und die Flüssigkeit 15 dabei durch die Durchgangsöffnungen 13 der Hinderniseinrichtung 12 hindurch strömt. Die Flüssigkeit 15 umströmt dabei die Hindernisse (zwischen den Durchgangsöffnungen 13) der Hinderniseinrichtung 12, was eine Durchmischung zur Folge hat.

In dem dritten Zustand (dargestellt durch durchgezogene Linien) ist die Winkelgeschwindigkeit des Rotors weiter erhöht und damit der Betrag der Zentrifugalkraft F_{z} größer als in dem zweiten Zustand, wodurch sich die elastische Membran 22 weiter dehnt, und damit den Abstand L₁ zwischen der elastischen Membran 22 und der Hinderniseinrichtung 12 weiter erhöht.

Wird die Winkelgeschwindigkeit des Rotors wieder gesenkt, so bewegt sich die elastische Membran 22 aufgrund der von ihr erzeugten Rückstellkraft Fᵣ zurück (das heißt hin zu der Hinderniseinrichtung 12), wodurch die Flüssigkeit 15 wiederholt durch die Durchgangsöffnungen 13 der Hinderniseinrichtung 12 hindurch strömt und wiederholt die Hindernisse der Hinderniseinrichtung 12 umströmt.
Mit anderen Worten drückt die Flüssigkeit 15 in einem Zustand, in welchem die Zentrifugalkraft F_{z} größer als die Rückstellkraft Fᵣ ist, die elastische Membran 22 nach radial außen, und fließt dabei in einer ersten Richtung durch die die Durchgangöffnungen 13 der Hinderniseinrichtung 12 und umströmt dabei die Hindernisse der Hinderniseinrichtung 12 (in der ersten Richtung). In einem Zustand, in welchem die Rückstellkraft Fᵣ größer als die Zentrifugalkraft F_{z} ist, drückt dagegen die elastische Membran 22 die Flüssigkeit 15 in einer zweiten Richtung durch die Durchgangsöffnungen 13 der Hinderniseinrichtung 12 hindurch, und umströmt dabei die Hindernisse der Hinderniseinrichtung 12 (in der zweiten Richtung).

Fig. 3 unten zeigt einen Mischer 31 gemäß einem weiteren Ausführungsbeispiel der vorliegenden Erfindung. Der Mischer 31 unterscheidet sich von dem in Fig. 3 oben gezeigten Mischer 30 dadurch, dass er eine schräge Hinderniseinrichtung 12' aufweist. Ferner weisen Durchgangsöffnungen 13 der Hinderniseinrichtung 12' unterschiedliche Öffnungsquerschnitte auf oder in anderen Worten, Abstände zwischen Hindernissen der Hinderniseinrichtung 12' variieren entlang einer Ausbreitungsrichtung der Hinderniseinrichtung 12'. Die schräge Hinderniseinrichtung 12' wurde bereits anhand der Figuren 2a unten und 2b unten erläutert, auf eine wiederholte Beschreibung wird daher verzichtet.

Eine Elastizität der elastische Membran 22 der Mischwanne 11 des Mischers 30 und des Mischers 31 ist höher als eine Elastizität des Wandabschnitts 14 der Mischwanne 11 des Mischers 20 und des Mischers 21. Der Wandabschnitt 14 der Mischwanne 11 kann aber beispielsweise aus einem harten Kunststoffmaterial gebildet sein. Die elastische Membran 22 kann beispielsweise aus einem weichen Kunststoffmaterial, beispielsweise einem Elastomermaterial gebildet sein. Die Feder 16 der Mischer 20 und 21 kann beispielsweise aus demselben elastischen Material wie die elastische Membran 22 der Mischer 30, 31 gebildet sein. Ein Elastizitätskoeffizient oder ein Federkraftkoeffizient der Feder 16 und der elastischen Membran 22 können gleich sein, beispielsweise so, dass eine von der Feder 16 erzeugte Rückstellkraft identisch zu einer von der elastischen Membran 22 erzeugten Rückstellkraft ist.

Gemäß einigen Ausführungsbeispielen kann die elastische Membran 22 ausgebildet sein, um ansprechend auf eine gegebene Winkelgeschwindigkeit des Rotors aufzureisen, und damit die in der Mischwanne 11 befindliche Flüssigkeit 15 freizusetzen. Ein Betrag einer für das Aufreisen der elastischen Membran 22 benötigten Winkelgeschwindigkeit kann dabei größer sein als Beträge von Winkelgeschwindigkeiten, welche bei der Mischung der Flüssigkeit 15 verwendet werden. Bezogen auf Fig. 3 oben kann der Betrag der für das Aufreisen der elastischen Membran 22 benötigten Winkelgeschwindigkeit größer sein als der Betrag der Winkelgeschwindigkeit des Rotors in dem dritten Zustand, welcher durch die durchgezogenen Linien dargestellt ist. Insbesondere kann zwischen dem Betrag der Winkelgeschwindigkeit, welcher für das Aufreisen der elastischen Membran 22 benötigt wird, und einem Betrag einer maximalen Mischwinkelgeschwindigkeit ein Sicherheitsabstand von beispielsweise 10% bestehen.

Fig. 4 zeigt den Mischer 30 aus Fig. 3 oben, wobei der in Fig. 4 gezeigte Mischer 30 ferner einen Dorn 32 aufweist, welcher bei der Rotation des Rotors radial weiter außen als die elastische Membran 22 angeordnet ist. Der Dorn ist dabei ausgebildet, um bei einer gegebenen Winkelgeschwindigkeit die elastische Membran 22 aufzustechen, so dass die sich in der Mischwanne 11 befindliche Flüssigkeit 15 freigesetzt wird. Die elastische Membran 22 kann sich dabei beispielsweise so weit dehnen, dass der Dorn 32 in sie eingefahren wird und damit die elastische Membran 22 durchsticht. Ein Betrag einer für das Einfahren des Dorns 32 benötigten Winkelgeschwindigkeit kann dabei größer sein als ein Betrag einer maximalen Mischwinkelgeschwindigkeit. So kann der Betrag der Winkelgeschwindigkeit, welcher für das Einfahren des Dorns 32 benötigt ist, größer als der Betrag der Winkelgeschwindigkeit in dem in Fig. 3 und Fig. 4 mit den durchgezogenen Linien dargestellten dritten Zustand des Mischers 30 sein.

Die durch das Aufreisen der Membran 22 oder das Aufstechen der Membran 22 freigesetzte Flüssigkeit 15 kann sich nach dem Freisetzen beispielsweise innerhalb des Gehäuses 17 des Mischers 30 befinden oder über Durchgangsöffnungen 33 oder eine Durchgangsöffnung 33 des Mischers 30, beispielsweise an einem Boden des Gehäuses 17 den Mischer 30 verlassen, beispielsweise um in eine Kavität eines nachgelagerten Körpers zu fließen.

Gemäß einigen Ausführungsbeispielen kann ein Mischer gemäß einem Ausführungsbeispiel der vorliegenden Erfindung Sedimentierkavitäten, beispielsweise in einer Mischwanne aufweisen. So können beispielsweise vor einer Freisetzung der Flüssigkeit 15 aus dem Mischer Festköper, Bakterien oder Flüssigkeiten höherer Dichte in dem Mischer sedimentiert werden, so dass diese Bestandteile, bei der Freisetzung der Flüssigkeit 15, in dem Mischer (beispielsweise in der Mischwanne) verbleiben.

Fig. 5 zeigt einen Mischer 40 gemäß einem weiteren Ausführungsbeispiel der vorliegenden Erfindung. Der in Fig. 5 gezeigte Mischer 40 unterscheidet sich von dem in Fig. 2a oben gezeigten Mischer 20 dadurch, dass nicht die Mischwanne 11 beweglich gelagert ist, sondern die Hinderniseinrichtung 12 (hier ausgebildet als eine Lochplatte 12) beweglich in der Mischwanne 11 gelagert ist. Die Mischwanne 11 ist an einem Gehäuse 17 des Mischers 40 arretiert. Die Hinderniseinrichtung 12 ist daher beweglich zu der Mischwanne 11 und beweglich zu dem Gehäuse 17 des Mischers 40 gelagert. Ferner ist die Feder 16 zwischen dem Wandabschnitt 14, dessen Abstand L₁ zu der Hinderniseinrichtung 12 variabel ist, und der Hinderniseinrichtung 12 angeordnet. Basierend auf einer Veränderung der Winkelgeschwindigkeit des Rotors bewegt sich bei dem Mischer 40 im Gegensatz zu dem Mischer 20 die Hinderniseinrichtung 12 innerhalb der Mischwanne 11 auf und ab (von radial innen nach radial außen und zurück) und durchwandert dabei die Flüssigkeit 15. Mit anderen

Worten wird bei dem in Fig. 5 gezeigten Mischer 40 nicht die Flüssigkeit 15 von einem radial inneren zu einem radial äußeren Ort bewegt, sondern die Hinderniseinrichtung 12 (die Lochplatte 12). Durch das Bewegen der Hinderniseinrichtung 12 fließt die Flüssigkeit 15 durch Durchgangsöffnungen 13 der Hinderniseinrichtung 12 hindurch. Mit anderen Worten, die Flüssigkeit 15 umströmt Hindernisse 9 (in Fig. 5 schraffiert dargestellt) der Hinderniseinrichtung 12, wodurch eine Mischwirkung erzielt wird.

Fig. 6 zeigt eine Schnittansicht einer Vorrichtung 700 zum Einsetzen in einen Rotor einer Zentrifuge. Die Vorrichtung 700 weist einen Mischer 730 gemäß einem Ausführungsbeispiel der vorliegenden Erfindung in einer Kavität 160a eines zweiten Körpers 120 auf. Der Mischer 730 kann im Folgenden auch als Mischvorrichtung 730 bezeichnet werden. Die Vorrichtung 700 weist drei Körper 110, 120, 510 auf, welche in einer Stapelrichtung in einem Gehäuse 130 angeordnet sind, wobei bei einer Rotation der Vorrichtung 700 um eine Rotationsachse 140 ein erster Körper 110 am radial weitesten innen und ein vierter Körper 510 am radial weitesten außen angeordnet ist. Der zweite Körper 120 ist zwischen dem ersten Körper 110 und dem dritten Körper 510 angeordnet. Die Vorrichtung 700 ist so ausgebildet, dass ansprechend auf eine Rotation des Rotors sich der zweite Körper 120 bezüglich des ersten Körpers 110 und dem zweiten Körper 510 verdrehen kann. Dadurch kann in verschiedenen Phasen eine Kopplung von verschiedenen Kavitäten des ersten Körpers 110 mit der Kavität 160a des zweiten Körpers 120 basierend auf einer Rotation des Rotors erzielt werden. Der erste Körper 110 weist dabei acht Kavitäten auf, beispielsweise als Reagenzienvorlagerungskammern.

Wie bereits erwähnt weist der zweite Körper 120 in seiner Kavität 160a die Mischvorrichtung 730 (den Mischer 730) auf, welche ausgebildet ist, um ansprechend auf eine Rotation des Rotors mindestens zwei in der Kavität 160a befindliche Fluide miteinander zu vermischen. Ferner weist der dritte Körper 510 eine erste Kavität 720 und eine zweite Kavität 720b auf. Die erste Kavität 720a des dritten Körpers 510 kann beispielsweise ein Eluatsammelbehälter oder eine Eluatkammer sein und die zweite Kavität 720b des dritten Körpers 510 kann beispielsweise ein sogenannter Waste-(Abfallflüssigkeiten)sammelbehälter oder eine Wastekammer sein.

Ferner weist das Gehäuse 130 zwei voneinander separierbare Gehäuseteile 132, 134 auf, so dass bei einer Separation dieser zwei Gehäuseteile 132, 134 mindestens einer der Körper der Vorrichtung 700 (beispielsweise der dritte Körper 510) aus der Vorrichtung 700 entnehmbar ist. Gemäß weiteren Ausführungsbeispielen kann das Gehäuse 130 auch eine Mehrzahl von Gehäuseteilen 132, 134 aufweisen. Die einzelnen Gehäuseteile 132, 134 können beispielsweise über Federn und Nuten ineinander gesteckt sein oder auch über Schraubverbindungen miteinander verschraubt sein. Ein erstes Gehäuseteil 132 der beiden Gehäuseteile 132, 134 des Gehäuses 130 kann auch als eine erste Hülse 132 bezeichnet werden, und ein zweites Gehäuseteil 134 der beiden Gehäuseteile des Gehäuses 130 kann auch als eine zweite Hülse 134 bezeichnet werden. Wie Fig. 6 zeigt, wird, um das Gehäuse 130 zu schließen, die zweite Hülse 134 auf die erste Hülse 132 aufgesteckt.

Die drei Körper können jeweils auch als Revolver bezeichnet werden. So kann der erste Körper 110 als ein erster Revolver 110 bezeichnet werden, der zweite Körper 120 als ein zweiter Revolver 120 und der dritte Körper 510 als ein dritter Revolver 510.

Der erste Revolver 110 weist, wie bereits im Vorhergehenden beschrieben, eine Reagenzienvorlagerung auf.

Der zweite Revolver 120 weist, wie bereits im Vorhergehenden beschrieben, die Mischvorrichtung 730 auf. Der dritte Revolver 510 weist, wie bereits im Vorhergehenden beschrieben, eine Eluatkammer 720a und eine Wastekammer 720b auf.

Ferner weist die Vorrichtung 700 eine Feder 710 für die laterale Bewegung der drei Revolver 110, 120, 510 auf. Die Feder 710 dient dazu, um eine Rückstellkraft zu erzeugen, welche entgegengesetzt zu einer durch die Rotation des Rotors erzeugten Zentrifugalkraft wirkt, um einen Schaltvorgang (beispielsweise ein Verdrehen des zweiten Revolvers 120 bezüglich der anderen beiden Revolver) zu ermöglichen. Die Feder 710 kann beispielsweise vergleichbar einer Rückstellfeder für einen Kugelschreiber sein, eine Verdrehung des zweiten Revolvers 120 bezüglich der anderen beiden Revolver 110 und 510 kann auf einer Kugelschreibermechanik basieren.

Die in Fig. 6 gezeigte Vorrichtung 700 mit drei Revolvern 110, 120, 510 kann beispielsweise zum Zwecke der DNA-Extraktion eingesetzt werden. Wie bereits im Vorhergehenden beschrieben, kann eine Kugelschreibermechanik das Zentrifugationsprotokoll in eine schrittweise Verdrehung des zweiten Revolvers 120 gegenüber dem ersten Revolver 110 und gegenüber dem dritten Revolver 510 übersetzen.

Die Feder 710 unterhalb des dritten Revolvers 510 regelt den Abstand zu der Umhülsung bzw. zu dem Gehäuse 130, welches die zwei Gehäuseteile 132, 134 aufweist (oder aus diesen besteht). Durch die Wechselwirkung der Feder 710 mit der Zentrifugalkraft werden die drei Revolver 110, 120, 510 bewegt. Dadurch wird die Kugelschreibermechanik der Vorrichtung 700 angetrieben, und der zweite Revolver 120 bezüglich der anderen beiden Revolver 110, 510 verdreht.

Die Feder 710 kann als Druckfeder oder Zugfeder ausgebildet sein. Weiterhin kann gemäß weiteren Ausführungsbeispielen die Feder 710 auch als ein anderes Rückstellmittel ausgebildet sein, welches eine Rückstellkraft auf mindestens einen Körper der Vorrichtung 700 erzeugt. Insbesondere können als Rückstellmittel beispielsweise Elastomere (Gummiband), Metallfedern, Thermoplaste oder Duroplaste zum Einsatz kommen. Gemäß weiteren Ausführungsbeispielen kann das Rückstellmittel als Bestandteil eines Körpers (beispielsweise als Bestandteil des dritten Körpers 510) gefertigt werden. Derartige Fertigungsmethoden sind aus der Verpackungsindustrie bekannt und werden z. B. bei der Fertigung von Deckeln von Tablettenröhrchen durch Spritzguss angewendet. Auf diese Weise kann sowohl die Teilezahl reduziert werden, als auch der Zusammenbau vereinfacht werden.

Fig. 7a zeigt links das erste Gehäuseteil 132 des Gehäuses 130 in einer Seitenansicht und einer Schnittansicht entlang einer Schnittachse A-A. Weiterhin zeigt Fig. 7a rechts das zweite Gehäuseteil 134 des Gehäuses 130 in einer Seitenansicht und einer Schnittansicht entlang einer Schnittachse A-A. Das zweite Gehäuseteil 134 bildet ein unteres Ende der Vorrichtung 700, d. h. bei einer Rotation der Vorrichtung 700 ist das zweite Gehäuseteil 134 radial am weitesten außen, und insbesondere radial weiter außen als das erste Gehäuseteil 132 angeordnet. Das erste Gehäuseteil 132 weist eine zylindrische Form und einen kreisrunden Querschnitt auf. An einer Grundseite 804 des ersten Gehäuseteils 132 weist das erste Gehäuseteil 132 zwei gegenüberliegende Haken 810 auf. Die zwei gegenüberliegenden Haken 810 sind ausgebildet, um in zwei gegenüberliegende Hakenaufnahmen 812 des zweiten Gehäuses 134 aufgenommen zu werden. Die beiden Haken 810 überragen die Grundseite 804 des ersten Gehäuseteils 132.

Ferner kann das Gehäuseteil 132 ein Sichtfenster 814 (beispielsweise auf einem transparenten Kunststoffmaterial) aufweisen, welches beispielsweise in Kombination mit einer Anzeige an dem zweiten Körper 120 eine Phasenanzeige bildet, um eine Phase, in der sich die Vorrichtung 700 zum Zeitpunkt des Ablesens befindet, anzuzeigen.

Ferner kann das erste Gehäuseteil 132 an einer Innenseite eine Mehrzahl von Führungsnuten 816 aufweisen, welche sich zumindest in einem Teilbereich des Innenbereichs des ersten Gehäuseteils 132 in einer, zu einer Deckseite 802 des ersten Gehäuseteils 132 orthogonalen, Richtung erstrecken. Die Führungsnuten 816 können an einem der Grundseite 804 zugewandten Ende jeweils abgeschrägte Enden aufweisen. Der Innenbereich des ersten Gehäuseteils 132 kann beispielsweise von der Grundseite 804 des ersten Gehäuseteils 132 zugänglich sein, beispielsweise um die drei Revolver 110, 120, 510 in das erste Gehäuseteil 132 einzuschieben. Ferner kann das erste Gehäuseteil 132 an seiner Deckseite 802 offen oder geschlossen sein und kann beispielsweise einen Deckel an der Deckseite 802 aufweisen.

Das zweite Gehäuseteil 134 weist an einer Deckseite 806 denselben kreisrunden Querschnitt wie das erste Gehäuseteil 132 an seiner Grundseite 804 auf. Die Hakenaufnahmen 812 sind, angepasst an die Haken 810 des ersten Gehäuseteils 132, rückversetzt gegenüber der Deckseite 806 des zweiten Gehäuseteils 134 an dem zweiten Gehäuseteil 134 angeordnet. Der kreisrunde Querschnitt des zweiten Gehäuseteils 134 kann sich in einem Bereich, in welchem sich die Hakenaufnahmen 812 nicht mehr erstrecken, zu einer Grundseite 808 des zweiten Gehäuseteils 134 verjüngen, d. h. das Gehäuseteil 134 kann an einem der Deckseite 806 gegenüberliegenden Ende kegelstumpfförmig ausgebildet sein. Innerhalb des kegelstumpfförmigen Endes kann das Gehäuseteil 134 eine Aufnahme 818 für die Feder 710 aufweisen. Ein Innenbereich des zweiten Gehäuseteils 134 kann von der Deckseite 806 des zweiten Gehäuseteils 134 zugänglich sein, beispielsweise um den dritten Körper 510 aufzunehmen, bzw. diesen aus dem Gehäuse 130 zu entnehmen.

Eine Länge von der Deckseite 802 zu der Grundseite 804 des ersten Gehäuseteils 132 kann größer als eine Länge von der Deckseite 806 zu der Grundseite 808 des zweiten Gehäuseteils 134 sein.

Das Gehäuse 130 und damit die beiden Gehäuseteile 132, 134 können in ihren Außenmaßen einer Standardlaborzentrifugenkavität mit einem Volumen von beispielsweise 500ml, 250ml, 50ml, 18ml-12ml, 15ml, 2ml, 1,5ml, oder 0,5ml entsprechen.

Fig. 7b zeigt schematische Darstellungen des ersten Körpers 110 der Vorrichtung 700 gemäß Fig. 6. Fig. 7b-a zeigt den ersten Körper 110 bzw. den ersten Revolver 110 in einer Seitenansicht. Wie im Vorhergehenden bereits erwähnt, ist der erste Körper 110 ein zylindrischer Körper 110 mit einer Deckseite 820 und einer gegenüberliegenden Grundseite 822. Der erste Körper 110 weist an seiner Außenseite eine Mehrzahl von Führungsfedern 824 auf. Die Anzahl der Führungsfedern 824 kann beispielsweise an die Anzahl der Führungsnuten 816 des ersten Gehäuseteils 132 (also des Gehäuses 130) angepasst sein. Die Führungsfedern 824 des ersten Körpers 110 sind ausgebildet, um Eingriff mit den Führungsnuten 816 des Gehäuseteils 132 zu nehmen. Die Führungsfedern 824 können (in Verbindung mit den Führungsnuten 816 des ersten Gehäuseteils 132) ausgebildet sein, um eine Verdrehung des ersten Körpers 110 bezüglich der anderen Körper 120, 510 (beispielsweise bei einem Übergang von einer ersten Phase in eine zweite Phase) zu verhindern. Die Führungsfedern 824 des ersten Körpers 110 können an der Deckseite 820 zugewandten Enden abgeschrägt sein, beispielsweise um ein einfacheres Einsetzen des ersten Körpers 110 in das Gehäuse 130 (also in das zweite Gehäuseteil 134) zu ermöglichen. Aufgrund der abgeschrägten Enden der Führungsfedern 824 ist ein Verkeilen der Führungsfedern 824 mit den Führungsnuten 816 des ersten Gehäuses 132, beim Einsetzen des ersten Körper 110, ausgeschlossen (oder wenigstens nahezu ausgeschlossen).

Ferner kann der erste Körper 110 an seiner Grundseite 822 eine Mehrzahl von Profilzähnen 826 aufweisen, welche umlaufend um den ersten Körper 110 angeordnet sind. Eine Anzahl der Profilzähne 826 kann beispielsweise angepasst an eine Anzahl der in der Vorrichtung durchzuführenden Prozessschritte sein. So kann eine Anzahl der Profilzähne bei verschiedenen Vorrichtungen, welche für verschiedene (bio-)chemische Prozesse geeignet sind, variieren. Analog dazu kann auch die Anzahl der Führungsfedern 824 sowie der Führungsnuten 816 variieren. In dem in den Figuren 7a und 7b gezeigten Beispiel weist das erste Gehäuseteil 132 acht Führungsnuten 816 auf. Darüber hinaus weist der erste Körper 110 acht Führungsfedern 824 und acht Profilzähne 826 auf.

Die Profilzähne 826 können beispielsweise ausgebildet sein, um eine Führung des zweiten Körpers 120 bzw. des zweiten Revolvers 120 zu ermöglichen. Mit anderen Worten zeigt Fig. 7b-a in einer Seitenansicht des ersten Revolvers 110 Strukturen für die Kugelschreibermechanik mit Nuten zwischen Führungsfedern 824 zur Führung in der Säule (in dem ersten Gehäuseteil 132) und Aussparungen (Profilzähne 826) zur Führung des zweiten Revolvers 120.

Fig. 7b-b zeigt eine Draufsicht auf den ersten Revolver 110 mit einer Vielzahl von Kavitäten für die Reagenzienvorlagerung. In dem hier gezeigten Beispiel weist der erste Revolver 110 acht Kavitäten auf. In den acht Kavitäten können beispielsweise acht verschiedene Reagenzien zur Prozessierung vorgelagert werden.

Fig. 7b-c zeigt eine Ansicht von unten auf den ersten Revolver 110 mit Bahnen von drei Dornen, die beispielsweise an dem zweiten Revolver 120 zum Öffnen von Verschlussmitteln der Kavitäten des ersten Revolvers 110 angeordnet sind. Die drei Dorne stechen jeweils die Kammern (die Kavitäten) mit den vorgelagerten Reagenzien an. In 7b-c sind die jeweiligen Bahnen, die die einzelnen Dorne bei der Verdrehung des zweiten Körpers 120 bezüglich des ersten Körpers 110 beschreiten, dargestellt. Eine Bahn eines ersten Dorns 828a ist mit einem gepunkteten Pfeil dargestellt. Eine Bahn eines zweiten Dorns 828b ist mit einem gestrichelten Pfeil dargestellt und eine Bahn eines dritten Dorns 828c ist mit einem durchgezogenen Pfeil dargestellt. Die einzelnen Zahlen in den jeweiligen Kavitäten zeigen sowohl in der Fig. 7b-b als auch in der Fig. 7b-c an, in welcher Phase, also auch in welcher Reihenfolge die einzelnen Kavitäten bzw. deren Verschlussmittel von einem der Dorne aufgestochen werden. So wird beispielsweise eine erste Kavität 150a des ersten Körpers 110 in einer ersten Phase von dem ersten Dorn 828a aufgestochen. Eine in der ersten Kavität 150a des ersten Körpers 110 befindliche Flüssigkeit bzw. ein Prozessmittel kann dann in eine Kavität des zweiten Körpers 120 fließen. In einer zweiten Phase, in welcher der zweite Körper 120 bezüglich des ersten Körpers 110 um einen Schritt verdreht ist (gegenüber der ersten Phase) wird eine zweite Kavität 150b des ersten Körpers 110 von dem ersten Dorn 828a aufgestochen, so dass eine in der zweiten Kavität 150b des ersten Körpers 110 befindliche Flüssigkeit in eine Kavität des zweiten Körpers 120 fließen kann (beispielsweise in die gleiche Kavität, in die auch schon die Flüssigkeit aus der ersten Kavität 150a des ersten Körpers 110 geflossen ist). In einer dritten Phase wird eine dritte Kavität 150c von dem ersten Dorn 828a aufgestochen, so dass eine in der dritten Kavität 150c befindliche Flüssigkeit in eine Kavität des zweiten Körpers 120 fließen kann. Der erste Dorn 828a kann dabei so mit einer Kavität des zweiten Körpers 120 verbunden sein, so dass Flüssigkeiten von Kavitäten, welche von dem ersten Dorn 828a aufgestochen wurden, alle in ein- und dieselbe Kavität innerhalb des zweiten Körpers 120 fließen. In einer vierten Phase wird eine siebte Kavität 150g des ersten Körpers 110 von dem zweiten Dorn 828b aufgestochen, so dass eine in der siebten Kavität 150g befindliche Flüssigkeit in eine Kavität des zweiten Körpers 120 fließt. In einer fünften Phase wird eine achte Kavität 150h des ersten Körpers 110 von dem zweiten Dorn 828b aufgestochen, so dass eine Flüssigkeit, welche sich in der achten Kavität 828a befindet, in eine Kavität des zweiten Körpers 120 (beispielsweise dieselbe Kavität, in welche die Flüssigkeit aus der siebten Kavität 150g geflossen ist) fließt. Der zweite Dorn 828b kann dabei analog zu dem ersten Dorn 828a so ausgebildet sein, dass Flüssigkeiten aus Kavitäten, welche von dem zweiten Dorn 828b aufgestochen werden, in eine gemeinsame Kavität im zweiten Körper 120 fließen oder zumindest über einen gemeinsamen Fluidweg in dem zweiten Körper 120 verlaufen. In einer sechsten Phase wird eine vierte Kavität 150d von dem dritten Dorn 828c aufgestochen, so dass eine Flüssigkeit, welche sich in der vierten Kavität 150d befindet, in eine Kavität des zweiten Körpers 120 fließt. In einer fünften Kavität 150e und einer sechsten Kavität 150f können weitere Reagenzien vorgelagert sein, oder keine Reagenzien vorgelagert sein.

Um zu verhindern, dass ein Dorn eine Kavität aufsticht bevor die Flüssigkeit aus der jeweiligen Kavität benötigt wird, können die Dorne versetzt an dem zweiten Körper 120 angeordnet sein, und die Verschlussmittel der jeweiligen Kavitäten nur an bestimmten Stellen, welche in den Figuren 7b-b und 7b-c schraffiert markiert sind, von den Dornen durchstechbar sein. Des Weiteren ist es auch möglich, dass die einzelnen Dorne 828a, 828b, 828c in einer Phase, in welcher sie benötigt werden, aus dem zweiten Körper 120 ausgefahren werden und in einer anderen Phase in den Körper 120 eingefahren sind. Dies kann beispielsweise über das Zentrifugationsprotokoll initiiert werden.

Fig. 7c zeigt den zweiten Körper 120 (den zweiten Revolver 120) aus verschiedenen Ansichten. Fig. 7c-a zeigt den zweiten Körper 120 in einer Seitenansicht. Fig. 7c-b zeigt den zweiten Körper in einer Schnittdarstellung entlang einer Schnittachse A-A. Fig. 7c-c zeigt den zweiten Körper 120 in einer isometrischen Ansicht. Fig. 7c-d zeigt den zweiten Körper 120 in einer Draufsicht. Fig. 7c-e zeigt den zweiten Körper 120 in einer weiteren Schnittdarstellung entlang einer Schnittachse B-B.

Der zweite Körper 120 bildet ein Gehäuse der Mischvorrichtung 730 oder des Mischers 730.Eine Mischwanne 835 des Mischers 730 und eine Hinderniseinrichtung 840 (hier ausgebildet als eine Lochwanne 840) des Mischers 730 sind in der Kavität 160a des zylinderförmigen Gehäuses (des zweiten Körpers 120) angeordnet sind.

Der zweite Körper 120 ist ein zylindrischer Körper mit einer Deckseite 830 und einer dazu gegenüberliegenden Grundseite 832. Der zweite Körper 120 weist an seiner Deckseite 830, welche auch als Deckel bezeichnet werden kann, die drei Dorne 828a ,828b, 828c auf. Die drei Dorne weisen einen unterschiedlichen Abstand von einer Rotationsachse 250 des Körpers 120 auf. Der erste Dorn 828a ist am weitesten von der Rotationsachse 250 entfernt und der dritte Dorn 828c ist am geringsten von der Rotationsachse entfernt. Der zweite Körper 120 weist ferner eine Mehrzahl von Führungsfedern 834 auf, welche an einer Außenseite des zweiten Körpers 120 angeordnet sind. In dem in Fig. 7c gezeigten Ausführungsbeispiel weist der zweite Körper 120 vier Führungsfedern 834 auf. Die Führungsfedern 834 überragen die Deckseite 830 des zweiten Körpers 120 und weisen in einem Endbereich, in welchem sie die Deckseite 830 überragen, jeweils abgeschrägte Enden auf. Die Führungsfedern sind so ausgebildet, um bei einem Übergang von einer Phase der Vorrichtung 700 in eine nächste Phase (beispielsweise von der ersten Phase in die zweite Phase) wechselseitig mit den Profilzähnen 826 des ersten Körpers 110 und den Führungsnuten 816 des Gehäuses 130 Eingriff zu nehmen. Eine Anzahl der Führungsfedern 834 kann von der Anzahl der zu beschreitenden Prozessschritte für einen Prozess, für welchen die Vorrichtung 700 vorgesehen ist, abhängig sein.

Wie bereits erwähnt weist der zweite Körper 120 die Mischvorrichtung 730 auf oder mit anderen Worten der zweite Körper 120 bildet ein Gehäuse der Mischvorrichtung 730. Die Mischvorrichtung 730 ist dabei ausgebildet, um mindestens zwei verschiedene Fluide oder Flüssigkeiten innerhalb der Kavität 160a des zweiten Körpers 120 zu vermischen. Die Kavität 160a des zweiten Körpers 120 kann daher im Folgenden auch als Mischkammer 160a bezeichnet werden. Die Mischvorrichtung 730 weist innerhalb der Mischkammer 160a eine erste Mischfeder 836 (vergleichbar mit der Feder 16 des Mischers 20 gemäß Fig. 2a oben) zum Mischen auf. Weiterhin weist die Mischvorrichtung 730 die in der Mischkammer 160a an dem ersten Körper 120 arretierte Lochwanne 840 (vergleichbar mit der Hinderniseinrichtung 12 des Mischers 20 gemäß Fig. 2a oben) mit Hindernissen 9 und Öffnungen 845 (vergleichbar mit den Durchgangsöffnungen 13 des Mischers 20 gemäß Fig. 2a oben) auf. Die Lochwanne 840 oder die Hinderniseinrichtung 840 kann auch als Lochplatte 840 bezeichnet werden.

Die Öffnungen 845 der Lochwanne 840 sind an der Lochwanne 840 so angeordnet, dass bei einer Aufnahme der Vorrichtung 700 in einem Rotor eine Zentrifuge, und bei einer Rotation des Rotors die Öffnungen 845 radial am weitesten außen bezüglich der Lochwanne 840 angeordnet sind. Die Lochwanne 840 kann zu der Deckseite 830 des zweiten Körpers 120 offen sein, so dass eine Flüssigkeit von einer Kavität des ersten Körpers 110 in die Kavität 160a des zweiten Körpers 120, und damit in die Lochwanne 840 fließen kann.

Ferner weist die Mischvorrichtung 730 in der Mischkammer 160a eine Mischwanne 835 (vergleichbar mit der Mischwanne 11 des Mischers 20 gemäß Fig. 2a) oder eine Mischschale 835 auf. Die Mischwanne 835 ist beweglich bezüglich der Lochwanne 840 innerhalb der Mischkammer 160a gelagert. Die Mischwanne 835 ist so angeordnet, dass bei einer Rotation der Vorrichtung 700 die Mischwanne 835 (oder zumindest ein Wandabschnitt 14 der Mischwanne 835) radial weiter außen als die Lochwanne 840 angeordnet ist.

Eine Flüssigkeit, welche sich in der Lochwanne 840 befindet kann, aufgrund der durch die Rotation entstehenden Zentrifugalkraft durch die Öffnungen 845 von der Lochwanne 840 in die Mischwanne 835 fließen. Die Lochwanne 840 und die Mischwanne 835 sind dabei so ausgebildet, dass bei einer Bewegung der Mischwanne 835 die Lochwanne 840 in die Mischwanne 835 eingefahren werden kann. Die Mischwanne 835 weist daher einen größeren Querschnitt als die Lochwanne 840 auf, um die Lochwanne 840 bei der Bewegung der Mischwanne 835 aufzunehmen. Die Mischwanne 835 weist eine Überhöhung 846 zur Aufnahme der ersten Mischfeder 836 auf. Ferner weist die Lochwanne 840 eine Überhöhung 848 auf, welche angepasst an die Überhöhung 846 der Mischwanne 835 ist, so dass die Lochwanne 840, bei einer Bewegung der Mischwanne 835 zu der Lochplatte 840 hin von der Mischwanne 835 aufgenommen werden kann.

Die erste Mischfeder 836 ist dabei so zwischen der Mischwanne 835 und dem zweiten Körper 120 (dem Gehäuse der Mischvorrichtung 730) angeordnet, um eine entgegengesetzt der Zentrifugalkraft wirkende Rückstellkraft auf die Mischwanne 835 auszuüben. Ferner kann die Mischwanne 835 ein Loch 841 oder mehrere Löcher 841 mit einem Verschlussmittel, wie beispielsweise eine Deckelfolie 847 aufweisen. Ein Loch 841 kann auch als eine Durchgangsöffnung 841 der Mischwanne 835 bezeichnet werden.

Das Loch 841 der Mischwanne 835 ist dabei so an der Mischwanne 835 angeordnet, dass bei einer Rotation des Rotors das Loch 841 radial am weitesten außen bezüglich der Mischwanne 835 angeordnet ist. An dem zweiten Körper 120 kann ein Dorn 833 angeordnet sein. Der Dorn 833 kann dabei so an dem zweiten Körper 120 angeordnet sein, um ansprechend auf eine gegebene Winkelgeschwindigkeit des Rotors die Deckelfolie 847 des Lochs 841 zu durchstechen. Der Dorn 833 bildet in Verbindung mit dem Loch 841 und der Deckelfolie 847 damit ein Ventil der Mischwanne 835 und auch der Mischkammer 160a des zweiten Körpers 120. Die Mischvorrichtung 730 kann ferner innerhalb der Mischkammer 160a eine zweite Mischfeder 837 aufweisen. Die zweite Mischfeder 837 kann, wie die erste Mischfeder 836, zwischen der Mischwanne 835 und dem zweiten Körper 120 angeordnet sein, wobei eine Federkonstante der zweiten Mischfeder 837 größer als eine Federkonstante der ersten Mischfeder 836 sein kann. Das heißt eine durch die erste Mischfeder 836 erzeugte Rückstellkraft ist geringer als eine durch die zweite Mischfeder 837 erzeugte Rückstellkraft.

Mit anderen Worten kann die Mischwanne 835 in dem Wandabschnitt 14 zumindest eine Durchgangsöffnung 841 mit einer Deckelfolie 847 aufweisen. Darüber hinaus kann die Mischvorrichtung 730 einen Dorn 833 aufweisen, welcher ausgebildet ist, um ansprechend auf eine gegebene Winkelgeschwindigkeit die Deckelfolie 847 aufzustechen. Eine für das Aufstechen der Deckelfolie 847 benötigte Winkelgeschwindigkeit des Rotors ist dabei größer als ein Betrag einer Winkelgeschwindigkeit, wie er zur Durchmischung von in der Mischwanne 835 vorhandenen Flüssigkeiten benötigt wird.

Beispielsweise kann eine maximale Mischwinkelgeschwindigkeit des Rotors als erste Winkelgeschwindigkeit des Rotors bezeichnet werden und eine minimale Mischwinkelgeschwindigkeit, bei der beispielsweise der Abstand L₁ zwischen der Lochwanne 845 und dem Wandabschnitt 14 der Mischwanne 835 minimal ist, als zweite Winkelgeschwindigkeit des Rotors bezeichnet werden. Eine dritte Winkelgeschwindigkeit des Rotors, welche für das Aufstechen der Deckelfolie 847 mit dem Dorn 833 benötigt wird, ist dabei größer als die erste Winkelgeschwindigkeit und die zweite Winkelgeschwindigkeit des Rotors. Bei der dritten Winkelgeschwindigkeit des Rotors ist der Abstand L₁ zwischen dem Wandabschnitt 14 und der Lochwanne 845 noch größer als bei der ersten Winkelgeschwindigkeit des Rotors.

Während die erste Winkelgeschwindigkeit und die zweite Winkelgeschwindigkeit des Rotors bei einem Mischvorgang mehrfach erreicht werden können, beispielsweise um eine mehrfache Bewegung der Mischwanne 835 in der Kavität 160a zu erzeugen, so wird die dritte Winkelgeschwindigkeit des Rotors typischerweise nur einmal erreicht, da sich nach dem Öffnen der Deckelfolie 847, die sich in der Mischwanne 835 befindliche Flüssigkeit die Mischwanne 835 verlässt und kein weiteres Mischen innerhalb der Mischwanne 835 mehr möglich ist.

Ferner kann der zweite Körper 120 an seiner Grundseite 832 eine Abtropfnase 843 aufweisen.

In Abhängigkeit von der Rotationsfrequenz oder einer Winkelgeschwindigkeit eines Rotors einer Zentrifuge bewegt die erste Mischfeder 836 die Mischwanne 835 innerhalb der Kavität 160a (der Mischkammer 160a) auf und ab, wodurch eine sich in der Mischkammer 160a befindliche Flüssigkeit mit einer anderen in der Mischkammer 160a befindlichen Flüssigkeit vermischt wird. Mit anderen Worten wird durch die wechselnde Zentrifugalkraft bei einer Veränderung der Winkelgeschwindigkeit des Rotors und die entgegengesetzt der Zentrifugalkraft wirkende Rückstellkraft der ersten Mischfeder 836 die Mischwanne 835 bewegt. Also wird die Mischwanne 835 durch die Zentrifugalkraft zu einem Punkt radial weiter außen bewegt, und die erste Mischfeder 836 wirkt dieser Bewegung entgegen. Durch die wechselnde Drehfrequenz der Zentrifuge bewegt sich die Mischwanne 835 hin und her. Eine in der Mischwanne 835 vorhandene Flüssigkeit wird bei jeder Bewegung der Mischwanne 835 durch die Öffnungen 845 der Lochwanne 840 transportiert. Dies hat bei einem geeigneten Design der Lochwanne 840 und der Öffnungen 845 eine Durchmischung zur Folge. Mit anderen Worten strömt die Flüssigkeit bei veränderlicher Federlänge durch die Öffnungen 845 der Lochwanne 840, wodurch ein Mischvorgang erfolgt. Diese Mischung wird dabei durch die Wechselwirkung von Zentrifugalkraft und Rückstellkraft (erzeugt durch die erste Mischfeder 836) realisiert. Die Veränderung in der Drehfrequenz der Zentrifuge (oder in der Winkelgeschwindigkeit des Rotors der Zentrifuge) bewegt die Mischwanne (oder Mischschale) 835 von einem radial weiter innen gelegenen zu einem radial weiter außen gelegenen Ort und umgekehrt. Die in der Mischwanne 835 vorhandene Flüssigkeit wird dabei durch die Öffnungen 845 der Lochwanne 840 geleitet und umströmt die Berandungen der Öffnungen 845, also die Hindernisse 9 der Lochwanne 840, was eine Durchmischung zur Folge hat.

Die zweite Mischfeder dient zur Schaltung des Ventils (gebildet aus dem Loch 841, der Deckelfolie 847 und dem Dorn 833). Wie bereits erwähnt, hat die zweite Mischfeder 837 eine höhere Federkonstante als die erste Mischfeder 836. Eine durch die zweite Mischfeder 837 erzeugte Haltekraft ist damit größer als die durch die erste Mischfeder 836 erzeugte Rückstellkraft. Damit wird erst bei vergleichsweise hohen Drehfrequenzen der Zentrifuge die zweite Mischfeder 837 gestaucht, so dass sich die Mischwanne 835 radial nach außen zu dem Dorn 833 bewegt, so dass der Dorn 833 die Deckelfolie 847 des Lochs 841 öffnet. Eine für die Stauchung der zweiten Mischfeder 837 benötigte Winkelgeschwindigkeit (beispielsweise die im Vorhergehenden beschriebene dritte Winkelgeschwindigkeit) des Rotors der Zentrifuge kann dabei insbesondere größer sein als die für eine Stauchung der ersten Mischfeder 836 benötigte Winkelgeschwindigkeit (beispielsweise die erste Winkelgeschwindigkeit) des Rotors. Mit anderen Worten ist ein Betrag einer durch die zweite Mischfeder 837 erzeugten Haltekraft bei der ersten Winkelgeschwindigkeit und der zweiten Winkelgeschwindigkeit größer als Beträge der entgegengesetzt zu der Rückstellkraft wirkenden Komponente der Zentrifugalkraft. Bei der dritten Winkelgeschwindigkeit ist der Betrag der Haltekraft dagegen kleiner als ein Betrag, der entgegengesetzt zu der Rückstellkraft wirkenden Komponente der Zentrifugalkraft. Damit ist bei der ersten Winkelgeschwindigkeit und der zweiten Winkelgeschwindigkeit die Deckelfolie 847 von dem Dorn 833 beabstandet, und bei der dritten Winkelgeschwindigkeit ist der Dorn 833 in die Deckelfolie 847 eingefahren bzw. wird in diese eingefahren.

Ferner kann eine Federkonstante der ersten Mischfeder 836 größer sein, als eine Federkonstante der Feder 710, welche zur Verdrehung des zweiten Körpers 120 bezüglich der anderen beiden Körper 110, 510 der Vorrichtung 700 dient.

Nach der Öffnung der Deckelfolie 847 mit dem Dorn 833 kann die in der Mischwanne 835 befindliche Flüssigkeit den zweiten Revolver 120 über eine Säule 838 (beispielsweise über eine Silikatsäule 838) in der Mischkammer 160a durch die Abtropfnase 843 verlassen und beispielsweise in den Abfallsammelbehälter (in die Wastekammer) 720b oder in den Eluatsammelbehälter (in die Eluatkammer) 720a des dritten Körpers 510 fließen.

Die Dorne 828a, 828b, 828c können an der Deckseite 830 des zweiten Körpers 120 Fluidführungen beispielsweise in Form von Trichtern und anschließenden Kanälen oder in Form von Abschrägungen aufweisen so, dass sie verschiedene Wege für Fluide deren Kavitäten sie aufstechen, innerhalb der Mischkammer 160a, ermöglichen.

So können beispielsweise Fluide, welche durch den ersten Dorn 828a freigesetzt wurden, mit einer ersten Fluidführung 829a, welche als eine Abschrägung ausgebildet ist, direkt in die Lochwanne 840 geleitet werden. Fluide, welche von dem zweiten Dorn 828b freigesetzt wurden, können beispielsweise mit einer zweiten Fluidführung 829b, welche als ein Trichter mit einem Kanal, der an der Lochwanne 840 und der Mischwanne 835 vorbei führt, ausgebildet ist, auf die Säule 838 oder in einen Bereich der Mischkammer 160a, außerhalb der Mischwanne 835, geleitet werden. Der Bereich kann beispielsweise fluidisch mit der Säule 838 verbunden sein, so dass das Fluid von dem Bereich auf die Säule 838 fließt. Fluide, welche von dem dritten Dorn 828c freigesetzt wurden, können beispielsweise mit einer dritten Fluidführung 829c, welche auch als ein Trichter mit einem Kanal, der an der Lochwanne 840 und der Mischwanne 835 vorbei führt, ausgebildet ist, direkt über die Säule 838 geführt werden. Der Kanal der dritten Fluidführung 829c kann dabei einen kleineren Querschnitt als der Kanal der zweiten Fluidführung 829b aufweisen, beispielsweise so, dass ein Fluid durch die dritte Fluidführung 829c langsamer fließt als durch die zweite Fluidführung 829b.

Ferner kann die Mischkammer 160a, in einem Bereich unterhalb der Mischwanne 835 (radial weiter außen als die Mischwanne 835) kegelstumpfartig zu laufen, beispielsweise um einen Trichter hin zu der Tropfnase 843, für die sich in der Mischkammer 160a befindenden Fluide, zu bilden.

Gemäß weiteren Ausführungsbeispielen kann das Ventil in der Mischkammer 160a auch als eine Sollbruchstelle oder ein Siphon ausgebildet sein, beispielsweise um mehrere Flüssigkeiten bzw. Reagenzien aus dem ersten Körper 110 innerhalb der Mischkammer 160a miteinander zu vermischen, und um in einem vorgegebenen Prozessschritt dieses Ventil oder die Sollbruchstelle oder den Siphon zu öffnen, so dass die vermischten Reagenzien die Mischkammer 160a (beispielsweise über die Tropfnase 843) verlassen können.

Gemäß weiteren Ausführungsbeispielen kann die Deckelfolie 847 in dem Wandabschnitt 14 der Mischwanne 835 ausgebildet sein, um ansprechend auf die dritte Winkelgeschwindigkeit, deren Betrag größer als der Betrag der ersten Winkelgeschwindigkeit und der Betrag der zweiten Winkelgeschwindigkeit ist, aufzureisen. Der Dorn 833 würde dann nicht mehr benötigt werden, was zu einer einfacheren Herstellung der Mischvorrichtung 730 führen würde.

Wie bereits im Vorhergehenden beschrieben, kann die Mischkammer 160a an einem der Grundseite 832 zugewandten Ausgang (an der Tropfnase 843) eine (chromatographische) Säule 838 aufweisen, wie sie beispielsweise für eine DNA-Extraktion zur Bildung von Reagenzien benötigt wird. Eine vermischte Flüssigkeit kann dabei, wie oben beschrieben, über ein Ventil oder über eine Sollbruchstelle oder über einen Siphon über die Säule 838 geleitet werden. Wie oben bereits beschrieben, kann die Mischkammer 160a eine Folie 847 oder eine Membran 847 aufweisen, welche von einem sich in dem zweiten Körper 120 befindlichen Dorn 833 ansprechend auf eine gegebene Winkelgeschwindigkeit des Rotors durchstochen werden kann.

Gemäß weiteren Ausführungsbeispielen, kann die Mischwanne 835, in dem zweiten Körper 120 arretiert sein oder auf der zweiten Mischfeder 837 gelagert sein. Dabei kann sich die Lochwanne 840, basierend auf der veränderlichen Winkelgeschwindigkeit des Rotors, innerhalb der Mischwanne 835 auf und ab bewegen. Die erste Mischfeder 836 kann dazu beispielsweise zwischen der Mischwanne 835 und der Lochwanne 840 angeordnet sein.

Gemäß weiteren Ausführungsbeispielen, kann der zweite Körper 120 eine Mehrzahl von Kavitäten und damit auch eine Mehrzahl von Mischkammern, beispielsweise mit separaten Mischvorrichtungen aufweisen.

Gemäß weiteren Ausführungsbeispielen kann der zweite Körper 120 an seiner Außenseite eine Skalenanzeige 842 aufweisen, welche beispielsweise in Verbindung mit dem Sichtfenster 814 des ersten Gehäuseteils 132 eine Phasenanzeige der Vorrichtung 700 bilden kann. Die Skalenanzeige 842 kann beispielsweise einfach realisiert aus Buchstaben und/oder Zahlen bestehen, welche eine Phase der Vorrichtung 700 anzeigen.

Fig. 7d zeigt den dritten Körper 510 (den dritten Revolver 510) in zwei verschiedenen Ansichten. Fig. 7d-a zeigt den dritten Körper 510 in einer Seitenansicht und Fig. 7d-b zeigt den dritten Körper 510 in einer isometrischen Ansicht. Der dritte Körper 510 ist ein zylindrischer Körper mit einer Deckseite 850 und einer dazu gegenüberliegenden Grundseite 852. Der dritte Körper 510 weist, wie anhand von Fig. 6 bereits beschrieben, eine Wastekammer 720b und eine Eluatkammer 720a zum Auffangen des Eluats, wie beispielsweise der aufkonzentrierten DNA, auf. Ferner weist der dritte Körper 510 Führungsfedern 854 an seiner Außenseite auf, beispielsweise um eine Verdrehung des dritten Körpers 510 bei einem Übergang von einer Phase in eine nächste Phase der Vorrichtung 700 zu verhindern.

Ferner kann der dritte Körper 510 so ausgebildet sein, dass er entnehmbar aus dem Gehäuse 130 ist, beispielsweise um eine Weiterverarbeitung der in der Eluatkammer 720a aufgefangenen Flüssigkeit durchzuführen.

Gemäß einigen Ausführungsbeispielen, kann ein Mischer, auch Sedimentierkavitäten aufweisen, in welchen Bakterien und andere Festkörper sedimentiert werden können. Diese Bakterien und Festkörper können dabei eine größere Dichte aufweisen, als ein Flüssigkeitsgemisch, welches zu einer weiteren Verwendung aus dem Mischer oder der Mischwanne entnehmbar ist. Ausführungsbeispiele der vorliegenden Erfindung ermöglichen damit zusätzlich zu einem Mischen von Flüssigkeiten, basierend auf einer Rotation des Rotors einer Zentrifuge, auch eine Sedimentation von unlöslichen Zellbestandteilen der Flüssigkeiten oder von Bestandteilen mit höherer Dichte als die Flüssigkeiten selber.

Ausführungsbeispiele der vorliegenden Erfindung können besonders einfach beispielsweise in einem Spritzgussprozess aus einem Kunststoffmaterial gefertigt werden.

Ausführungsbeispiele der vorliegenden Erfindung können beispielsweise als Einwegartikel hergestellt werden.

Zusammenfassend lässt sich sagen, dass Ausführungsbeispiele der vorliegenden Erfindung eine verbesserte Vermischung von Flüssigkeiten gegenüber Standardreaktionsgefäßen, wie beispielsweise einfachen Zentrifugenröhrchen ermöglichen.

In den Figuren 2a bis 6 steht eine von einem Rückstellmittel erzeugte Rückstellkraft senkrecht zu einer Rotationsachse des Rotors der Zentrifuge. Dies ist typischerweise der Fall bei Nutzung eines Mischer in einer Halterung eines Rotors einer Ausschwingzentrifuge. Bei Nutzung eines Mischers gemäß einem Ausführungsbeispiel der vorliegenden Erfindung in einer Halterung eines Rotors einer Festwinkelzentrifuge kann es möglich sein, dass eine von einem Rückstellmittel erzeugte Rückstellkraft Fᵣ nicht senkrecht zu der Rotationsachse 140 steht. Damit wirkt auch eine durch die Rotation 140 erzeugte Zentrifugalkraft F_{z} nicht direkt entgegengesetzt zu der Rückstellkraft Fᵣ. In dem Fall wirkt nur eine Komponente der Zentrifugalkraft F_{z} entgegen der Rückstellkraft Fᵣ. Mit anderen Worten können Ausführungsbeispiele der vorliegenden Erfindung ausgebildet sein, um sowohl in Halterungen von Rotoren von Ausschwingzentrifugen als auch in Halterungen von Rotoren von Festwinkelzentrifugen aufgenommen zu werden. Eine in einem Mischer erzeugte Rückstellkraft Fᵣ kann dabei entgegen einer, durch die Rotation des Rotors erzeugten Zentrifugalkraft oder entgegen einer Komponente der durch die Rotation des Rotors erzeugten Zentrifugalkraft wirken.

## Patentansprüche

1. Mischer zum Einsetzen in einen Rotor einer Zentrifuge, mit:
einer Mischwanne (11, 835); und
einer Hinderniseinrichtung (12, 12', 840) mit mindestens einem Hindernis (9, 9a, 9b), welches ausgebildet ist, um eine Strömung, einer, in der Mischwanne (11, 835) befindlichen, Flüssigkeit (15) zu beeinflussen;
wobei ansprechend auf eine Rotation des Rotors, bei einer bestimmungsgemäßen Aufnahme des Mischers in einer Halterung des Rotors, ein Abstand zwischen zumindest einem Wandabschnitt (14, 14', 22) der Mischwanne (11, 835) und der Hinderniseinrichtung (12, 12', 840) variabel ist, so dass eine in der Mischwanne (11, 835) befindliche Flüssigkeit (15) das mindestens eine Hindernis (9, 9a, 9b) der Hinderniseinrichtung (12, 12', 840) umströmt.

2. Mischer gemäß Anspruch 1, bei dem die Hinderniseinrichtung (12, 12', 840) in der Mischwanne (11, 835) angeordnet ist und bei dem bei der Rotation des Rotors ein Abstand des Wandabschnitts (14, 14', 22) der Mischwanne (11, 835) zu einer Rotationsachse (140) des Rotors größer ist, als ein Abstand der Hinderniseinrichtung (12, 12', 840) zu der Rotationsachse (140) des Rotors.

3. Mischer gemäß einem der Ansprüche 1 oder 2, der ferner ein Rückstellmittel (16, 22, 836) aufweist, welches ausgebildet ist, um eine, in entgegengesetzter Richtung zu zumindest einer Komponente (F_{z}), einer durch die Rotation des Rotors erzeugten Zentrifugalkraft, wirkende Rückstellkraft (Fᵣ) zu erzeugen; und
wobei das Rückstellmittel (16, 22, 836) so ausgebildet ist, dass in einer ersten Phase bei einer ersten Winkelgeschwindigkeit des Rotors ein erster Betrag der in entgegengesetzter Richtung zu der Rückstellkraft (Fᵣ) wirkenden Komponente (F_{z}) der Zentrifugalkraft größer ist, als ein Betrag der Rückstellkraft (Fᵣ), und so dass in einer zweiten Phase bei einer zweiten Winkelgeschwindigkeit des Rotors ein zweiter Betrag der in entgegengesetzter Richtung zu der Rückstellkraft (Fᵣ) wirkenden Komponente (F_{z}) der Zentrifugalkraft kleiner ist, als der Betrag der Rückstellkraft (Fᵣ); und
so dass ein erster Abstand des Wandabschnitts (14, 14', 22) der Mischwanne (11, 835) zu der Hinderniseinrichtung (12, 12', 840) in der ersten Phase größer ist als ein zweiter Abstand des Wandabschnitts (14, 14', 22) der Mischwanne (11, 835) zu der Hinderniseinrichtung (12, 12', 840) in der zweiten Phase, so dass in der ersten Phase zumindest ein Teil der in der Mischwanne (11, 835) befindlichen Flüssigkeit (15) das mindestens eine Hindernis (9, 9a, 9b) der Hinderniseinrichtung (12, 12', 840) in einer ersten Richtung umströmt, und so dass in der zweiten Phase zumindest ein Teil der in der Mischwanne (11, 835) befindlichen Flüssigkeit (15) das mindestens eine Hindernis (9, 9a, 9b) der Hinderniseinrichtung (12, 12', 840) in einer zweiten, der ersten Richtung entgegengesetzten, Richtung umströmt.

4. Mischer gemäß Anspruch 3, bei dem der Wandabschnitt (22) der Mischwanne (11) eine elastische Membran (22) ist;
wobei die Hinderniseinrichtung (12, 12') in dem Mischer arretiert ist; und
wobei die elastische Membran (22) das Rückstellmittel (22) bildet.

5. Mischer gemäß Anspruch 4,
a) bei dem die elastische Membran (22) ausgebildet ist, um ansprechend auf eine gegebene dritte Winkelgeschwindigkeit des Rotors, deren Betrag größer als ein Betrag der ersten Winkelgeschwindigkeit ist und größer als ein Betrag der zweiten Winkelgeschwindigkeit ist, aufzureißen, oder
b) der ferner einen Dorn (32) aufweist, welcher bei der Rotation des Rotors radial weiter außen als die elastische Membran (22) angeordnet ist, um ansprechend auf eine gegebene dritte Winkelgeschwindigkeit des Rotors, deren Betrag größer als ein Betrag der ersten Winkelgeschwindigkeit ist und größer als ein Betrag der zweiten Winkelgeschwindigkeit ist, die elastische Membran (22) der Mischwanne (11) aufzustechen.

6. Mischer gemäß Anspruch 3, bei dem das Rückstellmittel (16, 836) eine erste Feder (16, 836) ist.

7. Mischer gemäß Anspruch 6, ferner aufweisend ein Gehäuse (17, 120), wobei
a) die erste Feder (16, 836) zwischen dem Gehäuses (17, 120) und der Mischwanne (11, 835) angeordnet ist, um die Mischwanne (11, 835) ansprechend auf die Rotation des Rotors, innerhalb des Gehäuses (17, 120) zu bewegen, wobei die Hinderniseinrichtung (12, 12', 840) an dem Gehäuse (17, 120) arretiert ist, oder
b) die erste Feder (16) zwischen der Mischwanne (11) und der Hinderniseinrichtung (12) angeordnet ist, um die Hinderniseinrichtung (12) ansprechend auf die Rotation des Rotors bezüglich des Gehäuses (17) zu bewegen, wobei die Mischwanne (11) an dem Gehäuse (17) arretiert ist.

8. Mischer gemäß einem der Ansprüche 5 bis 7,
a) bei dem die Mischwanne (840) in dem Wandabschnitt (14) zumindest eine Durchgangsöffnung (841) mit einer Deckelfolie (847) aufweist, wobei die Deckelfolie (847) ausgebildet ist, um ansprechend auf eine gegebene dritte Winkelgeschwindigkeit, deren Betrag größer als ein Betrag der ersten Winkelgeschwindigkeit ist und größer als ein Betrag der zweiten Winkelgeschwindigkeit ist, aufzureißen, oder
b) der einen Dorn (833) aufweist und bei dem die Mischwanne (835) in dem Wandabschnitt (14) zumindest eine Durchgangsöffnung (841) mit einer Deckelfolie (847) aufweist, wobei der Dorn (833) ausgebildet ist, um ansprechend auf eine dritte Winkelgeschwindigkeit, deren Betrag größer als ein Betrag der ersten Winkelgeschwindigkeit und ein Betrag der zweiten Winkelgeschwindigkeit ist, die Deckelfolie (847) aufzustechen.

9. Mischer gemäß einem der Ansprüche 5 bis 7, der einen Dorn (833) aufweist und bei dem die Mischwanne (835) in dem Wandabschnitt (14) zumindest eine Durchgangsöffnung (841) mit einer Deckelfolie (847) aufweist, wobei der Dorn (833) ausgebildet ist, um ansprechend auf eine dritte Winkelgeschwindigkeit, deren Betrag größer als ein Betrag der ersten Winkelgeschwindigkeit und ein Betrag der zweiten Winkelgeschwindigkeit ist, die Deckelfolie (847) aufzustechen, wobei der Mischer ferner eine zweite Feder (837) zwischen der Mischwanne (835) und dem Gehäuse (120) aufweist, wobei eine Federkonstante der zweiten Feder (837) größer als eine Federkonstante der ersten Feder (836) ist, so dass ein Betrag einer durch die zweite Feder (837) erzeugten Haltekraft bei der ersten Winkelgeschwindigkeit und der zweiten Winkelgeschwindigkeit größer als Beträge der entgegengesetzt zu der Rückstellkraft (Fᵣ) wirkenden Komponente (F_{z}) der Zentrifugalkraft ist, und so dass bei der dritten Winkelgeschwindigkeit der Betrag der Haltekraft kleiner als ein Betrag der entgegengesetzt zu der Rückstellkraft wirkenden Komponente (F_{z}) der Zentrifugalkraft ist, um bei der ersten Winkelgeschwindigkeit und der zweiten Winkelgeschwindigkeit die Deckelfolie (847) von dem Dorn (833) zu beabstanden, und bei der dritten Winkelgeschwindigkeit den Dorn (833) in die Deckelfolie (847) einzufahren.

10. Mischer gemäß einem der Ansprüche 1 bis 9, der ferner eine chromatographische Säule (838) aufweist, wobei der Mischer ausgebildet ist, um ansprechend auf eine gegebene Winkelgeschwindigkeit des Rotors die in der Mischwanne (835) befindliche Flüssigkeit (15) über die chromatographische Säule (833) zu führen.

11. Mischer gemäß einem der Ansprüche 1 bis 10, ferner aufweisend ein zylinderförmiges Gehäuse (120) mit einer Deckseite (830) und einer gegenüberliegenden Grundseite (832), wobei die Mischwanne (835) und die Hinderniseinrichtung (840) in einer Kavität (160a) des zylinderförmigen Gehäuses (120) angeordnet sind.

12. Mischer gemäß Anspruch 11, ferner aufweisend eine Mehrzahl von Führungsfedern (834), welche an einer Außenseite des Gehäuses (120) angeordnet sind, wobei sich die Führungsfedern (834) in einer Richtung von der Deckseite (830) zur Grundseite (832) erstrecken;
wobei die Führungsfedern (834) die Deckseite (830) überragen; und
wobei die Führungsfedern (834) in einem Endbereich, in welchem sie die Deckseite (830) überragen, jeweils abgeschrägte Enden aufweisen.

13. Mischer gemäß einem der Ansprüche 11 oder 12, ferner aufweisend mindestens einen Dorn (822a, 822b, 822c), welcher an der Deckseite (830) des Gehäuses (120) angeordnet ist, und
wobei mindestens einer der Dorne (828a, 828b, 828c) mindestens eine Fluidführung, (829a, 829b, 829c) aufweist, welche einen Bereich außerhalb des Gehäuses (120) mit der Kavität (160a) des Gehäuses (120) fluidisch koppelt.

14. Mischer gemäß einem der Ansprüche 1 bis 13, bei dem die Hinderniseinrichtung (12, 12', 840) eine Lochplatte (12, 12', 840) ist, wobei die Lochplatte (12, 12', 840) mindestens eine Durchgangsöffnung (13, 13a, 13b, 845) aufweist, so dass die in der Mischwanne (11, 835) befindliche Flüssigkeit (15), ansprechend auf die Rotation des Rotors, durch die mindestens eine Durchgangsöffnung (13, 13a, 13b, 845) der Lochplatte (12, 12', 840) strömt.

15. Mischer gemäß einem der Ansprüche 1 bis 14, ferner aufweisend mindestens eine Sedimentierkavität.

## Claims

1. A mixer for insertion into a rotor of a centrifuge having:
a mixing trough (11, 835); and
an obstacle device (12, 12', 840) with at least one obstacle (9, 9a, 9b), which is configured such as to influence a flow of a liquid (15) present in the mixing trough (11, 835);
wherein in response to a rotation of the rotor, with a specified incorporation of the mixer in a holder of the rotor, a spacing between at least one wall section (14, 14', 22) of the mixing trough (11, 835) and the obstacle device (12, 12', 840) is variable such that a liquid (15) that is present in the mixing trough (11, 835) flows around the at least one obstacle (9, 9a, 9b) of the obstacle device (12, 12', 840).

2. The mixer according to Claim 1 with the obstacle device (12, 12', 840) disposed in the mixing trough (11, 835) and wherein, upon a rotation of the rotor, a spacing of the wall section (14, 14', 22) of the mixing trough (11, 835) in relation to an axis of rotation (140) of the rotor is greater than a spacing of the obstacle device (12, 12', 840) in relation to the axis of rotation (140) of the rotor.

3. The mixer according to any one of Claims 1 or 2 comprising, furthermore, a restoring means (16, 22, 836) that is configured such as to generate a restoring force (Fᵣ) that acts in the opposite direction of at least one component (F_{z}) of a centrifugal force that is generated by the rotation of the rotor; and
wherein the restoring means (16, 22, 836) is configured such that, in a first phase, at a first angular velocity of the rotor a first amount of the component (F_{z}) of the centrifugal force acting in the opposite direction of the restoring force (Fᵣ) is greater than an amount of the restoring force (Fᵣ), and such that, in a second phase, at a second angular velocity of the rotor a second amount of the component (F_{z}) of the centrifugal force acting in the opposite direction of the restoring force (Fᵣ) is smaller than the amount of the restoring force (Fᵣ); and
such that a first spacing of the wall section (14, 14', 22) of the mixing trough (11, 835) in relation to the obstacle device (12, 12', 840) is greater in the first phase than a second spacing of the wall section (14, 14', 22) of the mixing trough (11, 835) in relation to the obstacle device (12, 12', 840) in the second phase, such that in, the first phase, at least a part of the liquid (15) that is present in the mixing trough (11, 835) flows around the at least one obstacle (9, 9a, 9b) of the obstacle device (12, 12', 840) in a first direction, and such that, in the second phase, at least a part of the liquid (15) that is present in the mixing trough (11, 835) flows around the at least one obstacle (9, 9a, 9b) of the obstacle device (12, 12', 840) in a second direction that is opposite the first direction.

4. The mixer according to Claim 3 wherein the wall section (22) of the mixing trough (11) is an elastic membrane (22); and
wherein the obstacle device (12, 12') is locked in place in the mixer; and
wherein the elastic membrane (22) constitutes the restoring means (22).

5. The mixer according to Claim 4,
a) wherein the elastic membrane (22) is configured such that it bursts open in response to a third given angular velocity of the rotor whose amount is greater than an amount of the first angular velocity and greater than an amount of the second angular velocity, or
b) further comprising a piercer (32) that is disposed, upon a rotation of the rotor, radially further outside than the elastic membrane (22) in order to perforate, responding to a given third angular velocity of the rotor whose amount is greater than an amount of the first angular velocity and greater than an amount of the second angular velocity, the elastic membrane (22) of the mixing trough (11).

6. The mixer according to Claim 3 in which the restoring means (16, 836) is a first spring (16, 836).

7. The mixer according to Claim 6 further comprising a housing (17, 120), wherein
a) the first spring (16, 836) is disposed between the housing (17, 120) and the mixing trough (11, 835) in order to move the mixing trough (11, 835) in response to the rotation of the rotor inside the housing (17, 120), wherein the obstacle device (12, 12', 840) is locked in place on the housing (17, 120), or
b) the first spring (16) is disposed between the mixing trough (11) and the obstacle device (12) in order to move the obstacle device (12) in response to the rotation of the rotor in relation to the housing (17), wherein the mixing trough (11) is locked in place on the housing (17).

8. The mixer according to any one of Claims 5 to 7,
a) wherein the mixing trough (840) has at least one passage opening (841) with a lid film (847) in the wall section (14), wherein the lid film (847) is configured such that it bursts open in response to a given third angular velocity whose amount is greater than an amount of the first angular velocity and greater than an amount of the second angular velocity, or
b) comprising a piercer (833) and wherein the mixing trough (835) includes in the wall section (14) at least one passage opening (841) with a lid film (847), wherein the piercer (833) is configured such that is perforates the lid film (847) in response to a third angular velocity whose amount is greater than an amount of the first angular velocity and an amount of the second angular velocity.

9. The mixer according to any one of Claims 5 to 7 comprising a piercer (833) and wherein the mixing trough (835) includes in the wall section (14) at least one passage opening (841) with a lid film (847), wherein the piercer (833) is configured such that is perforates the lid film (847) in response to a third angular velocity whose amount is greater than an amount of the first angular velocity and an amount of the second angular velocity, the mixer further comprising a second spring (837) between the mixing trough (835) and the housing (120) wherein a spring constant of the second spring (837) is greater than a spring constant of the first spring (836) such that an amount of a holding force generated by the second spring (837) at the first angular velocity and the second angular velocity is greater than amounts of the components (F_{z}) of the centrifugal force counteracting the restoring force (Fᵣ), and such that at a third angular velocity the amount of the holding force is smaller than an amount of the component (F_{z}) of the centrifugal force that counteracts the restoring force in order to create a spacing between the lid film (847) and the piercer (833) at the first angular velocity and the second angular velocity and to insert the piercer (833) into the lid film (847) at the third angular velocity.

10. The mixer according to any one of Claims 1 to 9 further comprising a chromatographic column (838), the mixer being configured such that, in response to a given angular velocity of the rotor, it routes the liquid (15) that is present in the mixing trough (835) over the chromatographic column (833).

11. The mixer according to any one of Claims 1 to 10 further comprising a cylinder-shaped housing (120) with a cover side (830) and a base side (832) located opposite thereto, wherein the mixing trough (835) and the obstacle device (840) are disposed inside a cavity (160a) of the cylinder-shaped housing (120).

12. The mixer according to Claim 11 further comprising a plurality of guide springs (834) that are disposed on an outer side of the housing (120), wherein the guide springs (834) extend in one direction from the cover side (830) to the base side (832);
wherein the guide springs (834) protrude the cover side (830); and
wherein the guide springs (834) have beveled ends in an end region in which they protrude the cover side (830).

13. The mixer according to any one of Claims 11 or 12 further comprising at least one piercer (822a, 822b, 822c) that is disposed on the cover side (830) of the housing (120), and
wherein at least one of the piercers (828a, 828b, 828c) comprises at least one fluid guide (829a, 829b, 829c) which fluidically couples a region outside of the housing (120) with the cavity (160a) of the housing (120).

14. The mixer according to any one of Claims 1 to 13 wherein the obstacle device (12, 12', 840) is a perforated plate (12, 12', 840), the perforated plate (12, 12', 840) comprising at least one passage opening (13, 13a, 13b, 845) such that the liquid (15) that is present in the mixing trough (11, 835) flows, in response to the rotation of the rotor, though the at least one passage opening (13, 13a, 13b, 845) of the perforated plate (12, 12', 840).

15. The mixer according to any one of Claims 1 to 14 further comprising at least one sedimentation cavity.

## Revendications

1. Mélangeur destiné à être inséré dans un rotor d'une centrifugeuse, comprenant:
une cuve de mélange (11, 835); et
un moyen d'obstruction (12, 12', 840) avec au moins une obstruction (9, 9a, 9b) qui est réalisée pour influencer une circulation d'un liquide (15) se trouvant dans la cuve de mélange (11,835);
dans lequel, en réaction à une rotation du rotor, en cas de réception conforme du mélangeur dans un support du rotor, une distance entre au moins un segment de paroi (14, 14', 22) de la cuve de mélange (11, 835) et le moyen d'obstruction (12, 12', 840) est variable, de sorte qu'un liquide (15) se trouvant dans la cuve de mélange (11, 835) circule autour de l'au moins un obstacle (9, 9a, 9b) du moyen d'obstruction (12, 12', 840).

2. Mélangeur selon la revendication 1, dans lequel le moyen d'obstruction (12, 12', 840) est disposé dans la cuve de mélange (11, 835) et dans lequel, lors de la rotation du rotor, une distance entre le segment de paroi (14, 14', 22) de la cuve de mélange (11, 835) et un axe de rotation (140) du rotor est supérieure à une distance entre le moyen d'obstruction (12, 12', 840) et l'axe de rotation (140) du rotor.

3. Mélangeur selon l'une des revendications 1 ou 2, présentant par ailleurs un moyen de rappel (16, 22, 836) qui est réalisé pour générer une force de rappel (Fᵣ) agissant dans la direction opposée à au moins une composante (F_{z}) d'une force centrifuge générée par la rotation du rotor; et
dans lequel le moyen de rappel (16, 22, 836) est réalisé de sorte que, dans une première phase, à une première vitesse angulaire du rotor (F_{z}), une première quantité de la composante (F_{z}) de la force centrifuge agissant dans la direction opposée à la force de rappel (Fᵣ) soit supérieure à une quantité de la force de rappel (Fᵣ), et de sorte que, dans une deuxième phase, à une deuxième vitesse angulaire du rotor, une deuxième quantité de la composante (F_{z}) de la force centrifuge agissant dans la direction opposée à la force de rappel (Fᵣ) soit inférieure à la quantité de la force de rappel (Fᵣ); et
de sorte qu'une première distance entre le segment de paroi (14, 14', 22) de la cuve de mélange (11, 835) et le moyen d'obstruction (12, 12', 840) dans la première phase soit supérieure à une deuxième distance entre le segment de paroi (14, 14', 22) de la cuve de mélange (11, 835) et le moyen d'obstruction (12, 12', 840) dans la seconde phase, de sorte que, dans la première phase, au moins une partie du liquide (15) se trouvant dans la cuve de mélange (11, 835) circule au moins autour d'un obstacle (9, 9a, 9b) du moyen d'obstruction (12, 12', 840) dans une première direction, et de sorte que, dans la deuxième phase, au moins une partie du liquide (15) se trouvant dans la cuve de mélange (11, 835) circule autour de l'au moins un obstacle (9, 9a, 9b) du moyen d'obstruction (12, 12', 840) dans une deuxième direction opposée à la première direction.

4. Mélangeur selon la revendication 3, dans lequel le segment de paroi (22) de la cuve de mélange (11) est une membrane élastique (22);
dans lequel ledit moyen d'obstruction (12, 12') est arrêté dans le mélangeur; et
dans lequel la membrane élastique (22) constitue le moyen de rappel (22).

5. Mélangeur selon la revendication 4,
a) dans lequel la membrane élastique (22) est réalisée pour se déchirer, en réaction à une troisième vitesse angulaire donnée du rotor dont la quantité est supérieure à une quantité de la première vitesse angulaire et supérieure à une quantité de la deuxième vitesse angulaire, ou
b) qui présente par ailleurs un poinçon (32) qui est disposé, lors de la rotation du rotor, radialement plus à l'extérieur que la membrane élastique (22), pour perforer la membrane élastique (22) de la cuve de mélange (11) en réaction à une troisième vitesse angulaire donnée du rotor dont la quantité est supérieure à une quantité de la première vitesse angulaire et supérieure à une quantité de la deuxième vitesse angulaire.

6. Mélangeur selon la revendication 3, dans lequel le moyen de rappel (16, 836) est un premier ressort (16, 836).

7. Mélangeur selon la revendication 6, présentant par ailleurs un boîtier (17,120), dans lequel
a) le premier ressort (16, 836) est disposé entre le boîtier (17, 120) et la cuve de mélange (11, 835), pour déplacer la cuve de mélange (11, 835), en réaction à la rotation du rotor, à l'intérieur du boîtier (17, 120), le moyen d'obstruction (12, 12', 840) étant arrêté sur le boîtier (17,120), ou
b) le premier ressort (16) est disposé entre la cuve de mélange (11) et le moyen d'obstruction (12), pour déplacer le moyen d'obstruction (12) en réaction à la rotation du rotor par rapport au boîtier (17), la cuve de mélange (11) étant arrêtée sur le boîtier (17).

8. Mélangeur selon l'une des revendications 5 à 7,
a) dans lequel la cuve de mélange (840) présente, dans le segment de paroi (14), au moins une ouverture de passage (841) avec un film de couvercle (847), le film de couvercle (847) étant réalisé pour se déchirer en réaction à une troisième vitesse angulaire donnée dont la quantité est supérieure à une quantité de la première vitesse angulaire et supérieure à une quantité de la deuxième vitesse angulaire, ou
b) qui présente un poinçon (32) et dans lequel la cuve de mélange (835) présente, dans le segment de paroi (14), au moins une ouverture de passage (841) avec un film de recouvrement (847), le poinçon (833) étant réalisé pour perforer le film de recouvrement (847) en réaction à une troisième vitesse angulaire donnée dont la quantité est supérieure à une quantité de la première vitesse angulaire et à une quantité de la deuxième vitesse angulaire.

9. Mélangeur selon l'une des revendications 5 à 7, présentant un poinçon (833) et dans lequel la cuve de mélange (835) présente, dans le segment de paroi (14), au moins une ouverture de passage (841) avec un film de recouvrement (847), dans lequel le poinçon (833) est réalisé pour percer le film de recouvrement (847) en réaction à une troisième vitesse angulaire dont la quantité est supérieure à une quantité de la première vitesse angulaire et à une quantité de la deuxième vitesse angulaire, dans lequel le mélangeur présente par ailleurs un deuxième ressort (837) entre la cuve de mélange (835) et le boîtier (120), dans lequel une constante de ressort du deuxième ressort (837) est supérieure à une constante de ressort du premier ressort (836), de sorte qu'une quantité de la force de retenue générée par le deuxième ressort (837) à la première vitesse angulaire et à la deuxième vitesse angulaire soit supérieure aux montants de la composante (F_{z}) de la force centrifuge agissant en direction opposée à la force de rappel (Fᵣ), et de sorte que, à la troisième vitesse angulaire, la quantité de la force de retenue soit inférieure à une quantité de la composante (F_{z}) de la force centrifuge agissant en direction opposée à la de force de rappel, pour éloigner, à la première vitesse angulaire et à la deuxième vitesse angulaire, le film de recouvrement (847) du poinçon (833) et pour faire pénétrer, à la troisième vitesse angulaire, le poinçon (833) dans le film de recouvrement (847).

10. Mélangeur selon l'une des revendications 1 à 9, présentant par ailleurs une colonne chromatographique (838), dans lequel le mélangeur est réalisé pour amener, en réaction à une vitesse angulaire donnée du rotor, le liquide (15) présent dans la cuve de mélange (835) à travers la colonne chromatographique (833).

11. Mélangeur selon l'une des revendications 1 à 10, présentant par ailleurs un boîtier cylindrique (120) avec une face supérieure (830) et une face inférieure opposée (832), dans lequel la cuve de mélange (835) et le moyen d'obstruction (840) sont disposés dans une cavité (160a) du boîtier cylindrique (120).

12. Mélangeur selon la revendication 11, présentant par ailleurs une pluralité de ressorts de guidage (834) qui sont disposés sur un côté extérieur du boîtier (120), dans lequel les ressorts de guidage (834) s'étendent dans une direction de la face supérieure (830) vers la face inférieure (832);
dans lequel les ressorts de guidage (834) font saillie par rapport à la face supérieure (830); et
dans lequel les ressorts de guidage (834) présentent, dans une zone d'extrémité dans laquelle ils font saillie par rapport à la face supérieure (830), chacun des extrémités chanfreinées.

13. Mélangeur selon l'une des revendications 11 ou 12, présentant par ailleurs au moins un poinçon (822a, 822b, 822c) qui est disposé sur la face supérieure (830) du boîtier (120), et
dans lequel au moins l'un des poinçons (828A, 828b, 828c) présente au moins un guide de fluide (829a, 829b, 829c) qui communique en fluide une zone à l'extérieur du boîtier (120) avec la cavité (160a) du boîtier (120).

14. Mélangeur selon l'une des revendications 1 à 13, dans lequel le moyen d'obstruction (12, 12', 840) est une plaque perforée (12, 12', 840), la plaque perforée (12, 12', 840) présentant au moins une ouverture de passage (13, 13a, 13b, 845), de sorte que le liquide (15) se trouvant dans la cuve de mélange (11, 835) circule, en réaction à la rotation du rotor, à travers l'au moins une ouverture de passage (13, 13a, 13b, 845) de la plaque perforée (12, 12', 840).

15. Mélangeur selon l'une des revendications 1 à 14, présentant par ailleurs au moins un une cavité de sédimentation.
